# EUROPÄISCHE PATENTSCHRIFT

(11) **EP 1 917 343 B1**
(45) Veröffentlichungstag und Bekanntmachung des Hinweises auf die Patenterteilung: **01.06.2011**
(21) Anmeldenummer: 06777029.7
(22) Anmeldetag: 23.08.2006
(51) Int. Cl.: C11D 17/04, C11D 3/386, C11D 3/39, C11D 11/00, C11D 3/395

(54) **REINIGUNGSMITTEL**
CLEANING AGENT
AGENTS DE LAVAGE

(30) Priorität: 02.09.2005 DE 102005041708; 20.06.2006 DE 102006028750
(43) Veröffentlichungstag der Anmeldung: 07.05.2008
(73) Patentinhaber: Henkel AG & Co. KGaA, 40589 Düsseldorf (DE)
(72) Erfinder: GENTSCHEV, Pavel, 40789 Monheim (DE); JEKEL, Maren, 47877 Willich (DE); KESSLER, Arnd, 40789 Monheim-Baumberg (DE); PEGELOW, Ulrich, 40597 Düsseldorf (DE); NITSCH, Christian, 40591 Düsseldorf (DE); ZIPFEL, Johannes, 40724 Hilden (DE)
(86) Internationale Anmeldenummer: PCT/EP2006/008272
(87) Internationale Veröffentlichungsnummer: WO 2007/025666

(56) Entgegenhaltungen:
- WO-A-2004/009753
- WO-A-2005/080224
- DE-A1- 10 238 431
- US-A1- 2002 169 092

## Beschreibung

Die vorliegende Anmeldung betrifft die Verwendung von Mitteln zur Reinigung von Geschirr. Insbesondere betrifft diese Anmeldung die Verwendung flüssiger Mittel für die maschinelle Geschirreinigung zur Reinigung bleichbarer Anschmutzungen.

Geschirrspülmittel stehen dem Verbraucher in einer Vielzahl von Angebotsformen zur Verfügung. Neben den traditionellen flüssigen Handgeschirrspülmitteln haben mit der Verbreitung von Haushaltsgeschirrspülmaschinen insbesondere die maschinellen Geschirrspülmittel eine große Bedeutung. Diese maschinellen Geschirrspülmittel werden dem Verbraucher typischerweise in fester Form, beispielsweise als Pulver oder als Tabletten, angeboten.

Eines der Hauptziele der Hersteller maschineller Reinigungsmittel ist die Verbesserung der Reinigungsleistung dieser Mittel, wobei in jüngster Zeit ein verstärktes Augenmerk auf die Reinigungsleistung bei Niedrigtemperatur-Reinigungsgängen bzw. in Reinigungsgängen mit verringertem Wasserverbrauch gelegt wird.

Zur Lösung dieser Aufgaben wurden den Reinigungsmitteln vorzugsweise neue Inhaltsstoffe, beispielsweise wirksamere Tenside, Polymere oder Bleichmittel zugesetzt. Da neue Inhaltsstoffe jedoch nur in begrenztem Umfang zur Verfügung stehen und die pro Reinigungsgang eingesetzte Menge der Inhaltsstoffe aus ökologischen und wirtschaftlichen Gründen nicht in beliebigem Maße erhöht werden kann, sind diesem Lösungsansatz natürliche Grenzen gesetzt.

Eine weiterer Ansatz zur Verbesserung des Leistungsprofils bestehender oder Reinigungsmittel besteht in der Entwicklung neuer Konfektionsformen, beispielsweise in der Kombination fester und flüssiger Reinigungsmittelbestandteile.

Dieser Anmeldung lag die Aufgabe zugrunde, ein Reinigungsmittel für die Geschirreinigung bereitzustellen, das sich gegenüber herkömmlichen Geschirreinigungsmittein auch bei Niedrigtemperatur-Reinigungsgängen bzw. bei Reinigungsgängen mit geringem Wasserverbrauch durch eine verbesserte Reinigungsleistung auszeichnet. Diese Aufgabe wurde durch die Verwendung eines erfindungsgemäßen Kombinationsprodukts, umfassend ein Verpackungsmittel und zwei in diesem Verpackungsmittel befindlichen voneinander getrennte flüssige Reinigungsmittel A und B der Zusammensetzung:
A:
   - 10 bis 75 Gew.-% Gerüststoff(e);
   - 0,1 bis 10 Gew.-% Protease(n);
   - 24,9 bis 89,9 Gew.-% Wasser; und
B:
   - 10 bis 74,9 Gew.% Gerüststoff(e);
   - 25 bis 89,9 Gew.-% Wasser;
   - 0,1 bis 15 Gew.-% Bleichmittel
dadurch gekennzeichnet, dass
- das flüssige Reinigungsmittel A weniger als 0,1 Gew.-% Bleichmittel und insgesamt 0,1 bis 10 Gew.-% Enzym(e) enthält und einen pH-Wert (20°C) zwischen 6 und 9 aufweist;
- das flüssige Reinigungsmittel B weniger als 0,1 Gew.-% Enzym enthält und einen pH-Wert (20°C) aufweist, der sich um mindestens zwei Einheiten vom pH-Wert (20°C) des Reinigungsmittels A unterscheidet;
als Reinigungsmittel beim maschinellen Geschirrspülen.

Gegenstand der vorliegenden Anmeldung ist weiterhin die Verwendung des Kombinationsproduktes zur Reinigung bleichbarer Anschmutzungen, vorzugsweise zur Reinigung von Teeanschmutzungen, auf harten Oberflächen. Gegenstand dieser Anmeldung ist insbesondere die Verwendung erfindungsgemäßer Kombinationsprodukte zur Reinigung bleichbarer Anschmutzungen, insbesondere zur Reinigung von Teeanschmutzungen, beim maschinellen Geschirrspülen.

Die in den erfindungsgemäßen Kombinationsprodukten getrennt voneinander vorliegenden flüssigen Reinigungsmittel A und B enthalten neben weiteren wasch- oder reinigungsaktiven Inhaltsstoffen Gerüststoffe. Zu den Gerüststoffe zählen dabei insbesondere die Zeolithe, Silikate, Carbonate, organische Cobuilder und -wo keine ökologischen Vorurteile gegen ihren Einsatz bestehen- auch die Phosphate.

Mit besonderem Vorzug werden kristalline schichtförmige Silikate der allgemeinen Formel NaMSiₓO₂ₓ₊₁ y H₂O eingesetzt, worin M Natrium oder Wasserstoff darstellt, x eine Zahl von 1,9 bis 22, vorzugsweise von 1,9 bis 4, wobei besonders bevorzugte Werte für x 2, 3 oder 4 sind, und y für eine Zahl von 0 bis 33, vorzugsweise von 0 bis 20 steht. Die kristallinen schichtförmigen Silikate der Formel NaMSiₓO₂ₓ₊₁ y H₂O werden beispielsweise von der Firma Clariant GmbH (Deutschland) unter dem Handelsnamen Na-SKS vertrieben. Beispiele für diese Silikate sind Na-SKS-1 (Na₂Si₂₂O₄₅ x H₂O, Kenyait), Na-SKS-2 (Na₂Si₁₄O₂₉ x H₂O, Magadiit), Na-SKS-3 (Na₂Si₈O₁₇ x H₂O) oder Na-SKS-4 (Na₂Si₄O₉ x H₂O, Makatit).

Für die Zwecke der vorliegenden Erfindung besonders geeignet sind kristalline Schichtsilikate der Formel NaMSiₓO₂ₓ₊₁ y H₂O, in denen x für 2 steht. Insbesondere sind sowohl β- als auch δ-Natriumdisilikate Na₂Si₂O₅ · y H₂O sowie weiterhin vor allem Na-SKS-5 (α-Na₂Si₂O₅), Na-SKS-7 (β-Na₂Si₂O₅, Natrosilit), Na-SKS-9 (NaHSi₂O₅ · H₂O), Na-SKS-10 (NaHSi₂O₅· 3H₂O, Kanemit), Na-SKS-11 (t-Na₂Si₂O₅) und Na-SKS-13 (NaHSi₂O₅), insbesondere aber Na-SKS-6 (δ-Na₂Si₂O₅) bevorzugt.

Die flüssigen Reinigungsmittel A und/oder B enthalten vorzugsweise einen Gewichtsanteil des kristallinen schichtförmigen Silikats der Formel NaMSiₓO₂ₓ₊₁ · y H₂O von 0,1 bis 20 Gew.-% von 0,2 bis 15 Gew.-% und insbesondere von 0,4 bis 10 Gew.-%, jeweils bezogen auf das Gewicht des jeweiligen Reinigungsmittels A oder B, enthalten sind.

Einsetzbar sind auch amorphe Natriumsilikate mit einem Modul Na₂O : SiO₂ von 1:2 bis 1:3,3, vorzugsweise von 1:2 bis 1:2,8 und insbesondere von 1:2 bis 1:2,6, welche vorzugsweise löseverzögert sind und Sekundärwascheigenschaften aufweisen. Die Löseverzögerung gegenüber herkömmlichen amorphen Natriumsilikaten kann dabei auf verschiedene Weise, beispielsweise durch Oberflächenbehandlung, Compoundierung, Kompaktierung/Verdichtung oder durch Übertrocknung hervorgerufen worden sein. Im Rahmen dieser Erfindung wird unter dem Begriff "amorph" verstanden, dass die Silikate bei Röntgenbeugungsexperimenten keine scharfen Röntgenreflexe liefern, wie sie für kristalline Substanzen typisch sind, sondern allenfalls ein oder mehrere Maxima der gestreuten Röntgenstrahlung, die eine Breite von mehreren Gradeinheiten des Beugungswinkels aufweisen.

Alternativ oder in Kombination mit den vorgenannten amorphen Natriumsilikaten röntgenamorphe Silikate eingesetzt, deren Silikatpartikel bei Elektronenbeugungsexperimenten verwaschene oder sogar scharfe Beugungsmaxima liefern. Dies ist so zu interpretieren, dass die Produkte mikrokristalline Bereiche der Größe zehn bis einige Hundert nm aufweisen, wobei Werte bis max. 50 nm und insbesondere bis max. 20 nm bevorzugt sind. Derartige röntgenamorphe Silikate, weisen ebenfalls eine Löseverzögerung gegenüber den herkömmlichen Wassergläsern auf. Insbesondere bevorzugt sind verdichtete/kompaktierte amorphe Silikate, compoundierte amorphe Silikate und übertrocknete röntgenamorphe Silikate.

Im Rahmen der vorliegenden Erfindung ist es bevorzugt, dass diese(s) Silikat(e), vorzugsweise Alkalisilikate, besonders bevorzugt kristalline oder amorphe Alkalidisilikate, in den flüssigen Reinigungsmittel A und/oder B in Mengen von 2 bis 40 Gew.-%, vorzugsweise von 3 bis 30 Gew.-% und insbesondere von 5 bis 25 Gew.-%, jeweils bezogen auf das Gewicht des jeweiligen Reinigungsmittels A oder B, enthalten sind.

Selbstverständlich ist auch ein Einsatz der allgemein bekannten Phosphate als Buildersubstanzen möglich, sofern ein derartiger Einsatz nicht aus ökologischen Gründen vermieden werden sollte. Unter der Vielzahl der kommerziell erhältlichen Phosphate haben die Alkalimetallphosphate unter besonderer Bevorzugung von Pentanatrium- bzw. Pentakaliumtriphosphat (Natrium- bzw. Kaliumtripotyphosphat) in der Wasch- und Reinigungsmittel-Industrie die größte Bedeutung.

Alkalimetallphosphate ist dabei die summarische Bezeichnung für die Alkalimetall- (insbesondere Natrium- und Kalium-) Salze der verschiedenen Phosphorsäuren, bei denen man Metaphosphorsäuren (HPO₃)ₙ und Orthophosphorsäure H₃PO₄ neben höhermolekularen Vertreten unterscheiden kann. Die Phosphate vereinen dabei mehrere Vorteile in sich: Sie wirken als Alkaliträger, verhindern Kalkbeläge auf Maschinenteilen bzw. Kalkinkrustationen in Geweben und tragen überdies zur Reinigungsleistung bei.

Technisch besonders wichtige Phosphate sind das Pentanatriumtriphosphat, Na₅P₃O₁₀ (Natriumtripolyphosphat) sowie das entsprechende Kaliumsalz Pentakaliumtriphosphat, K₅P₃O₁₀ (Kaliumtripolyphosphat). Erfindungsgemäß bevorzugt eingesetzt werden weiterhin die Natriumkaliumtripolyphosphate.

Werden im Rahmen der vorliegenden Anmeldung Phosphate als wasch- oder reinigungsaktive Substanzen in den flüssigen Reinigungsmitteln A und/oder B eingesetzt, so enthalten bevorzugte Kombinationsprodukte diese(s) Phosphat(e), vorzugsweise Alkalimetallphosphat(e), besonders bevorzugt Pentanatrium- bzw. Pentakaliumtriphosphat (Natrium- bzw. Kaliumtripolyphosphat), in Mengen von 5 bis 60 Gew.-%. vorzugsweise von 15 bis 45 Gew.-% uns insbesondere von 20 bis 40 Gew.-%, jeweils bezogen auf das Gewicht des jeweiligen Reinigungsmittels A oder B, enthalten sind.

Als organische Cobuilder sind insbesondere Polycarboxylate / Polycarbonsäuren, polymere Polycarboxylate, Asparaginsäure, Polyacetale, Dextrine, weitere organische Cobuilder sowie Phosphonate zu nennen. Diese Stoffklassen werden nachfolgend beschrieben.

Brauchbare organische Gerüstsubstanzen sind beispielsweise die in Form der freien Säure und/oder ihrer Natriumsalze einsetzbaren Polycarbonsäuren, wobei unter Polycarbonsäuren solche Carbonsäuren verstanden werden, die mehr als eine Säurefunktion tragen. Beispielsweise sind dies Citronensäure, Adipinsäure, Bernsteinsäure, Glutarsäure, Äpfelsäure, Weinsäure, Maleinsäure, Fumarsäure, Zuckersäuren, Aminocarbonsäuren, Nitrilotriessigsäure (NTA), sofern ein derartiger Einsatz aus ökologischen Gründen nicht zu beanstanden ist, sowie Mischungen aus diesen. Die freien Säuren besitzen neben ihrer Builderwirkung typischerweise auch die Eigenschaft einer Säuerungskomponente und dienen somit auch zur Einstellung eines niedrigeren und milderen pH-Wertes von Wasch- oder Reinigungsmitteln. Insbesondere sind hierbei Citronensäure, Bernsteinsäure, Glutarsäure, Adipinsäure, Gluconsäure und beliebige Mischungen aus diesen zu nennen.

Mit besonderem Vorzug wird als Gerüstsubstanz die Citronensäure oder Salze der Citronensäure eingesetzt. Kombinationsprodukte, dadurch gekennzeichnet, dass das Kombinationsprodukt Citronensäure oder ein Salz der Citronensäure enthält und das der Gewichtsanteil der Citronensäure oder des Salzes der Citronensäure, bezogen auf das Gesamtgewicht des Kombinationsprodukts, zwischen 0.2 und 12 Gew.-%, bevorzugt zwischen 0,2 und 8 Gew.-% und insbesondere zwischen 0,2 und 6 Gew.-% beträgt, werden erfindungsgemäß bevorzugt.

Eine weitere besonders bevorzugte Gerüstsubstanz ist die Methylglycindiessidsäure (MGDA). Kombinationsprodukte, dadurch gekennzeichnet, dass das Kombinationsprodukt Methylglycindiessigsäure oder ein Salz der Methylglycindiessigsäure enthält und das der Gewichtsanteil der Methylglycindiessigsäure oder des Salzes der Methylglycindiessigsäure, bezogen auf das Gesamtgewicht des Kombinationsprodukts, zwischen 0,2 und 12 Gew.-%, bevorzugt zwischen 0,2 und 8 Gew.-% und insbesondere zwischen 0,2 und 6 Gew.-% beträgt, werden erfindungsgemäß bevorzugt.

Als Gerüststoffe sind weiter polymere Polycarboxylate geeignet, dies sind beispielsweise die Alkalimetallsalze der Polyacrylsäure oder der Polymethacrylsäure, beispielsweise solche mit einer relativen Molekülmasse von 500 bis 70000 g/mol.

Bei den für polymere Polycarboxylate angegebenen Molmassen handelt es sich im Sinne dieser Schrift um gewichtsmittlere Molmassen M_{w} der jeweiligen Säureform, die grundsätzlich mittels Gelpermeationschromatographie (GPC) bestimmt wurden, wobei ein UV-Detektor eingesetzt wurde. Die Messung erfolgte dabei gegen einen externen Polyacrylsäure-Standard, der aufgrund seiner strukturellen Verwandtschaft mit den untersuchten Polymeren realistische Molgewichtswerte liefert. Diese Angaben weichen deutlich von den Molgewichtsangaben ab, bei denen Polystyrolsulfonsäuren als Standard eingesetzt werden. Die gegen Polystyrolsulfonsäuren gemessenen Molmassen sind in der Regel deutlich höher als die in dieser Schrift angegebenen Molmassen.

Geeignete Polymere sind insbesondere Polyacrylate, die bevorzugt eine Molekülmasse von 2000 bis 20000 g/mol aufweisen. Aufgrund ihrer überlegenen Löslichkeit können aus dieser Gruppe wiederum die kurzkettigen Polyacrylate, die Molmassen von 2000 bis 10000 g/mol, und besonders bevorzugt von 3000 bis 5000 g/mol, aufweisen, bevorzugt sein.

Geeignet sind weiterhin copolymere Polycarboxylate, insbesondere solche der Acrylsäure mit Methacrylsäure und der Acrylsäure oder Methacrylsäure mit Maleinsäure. Als besonders geeignet haben sich Copolymere der Acrylsäure mit Maleinsäure erwiesen, die 50 bis 90 Gew.-% Acrylsäure und 50 bis 10 Gew.-% Maleinsäure enthalten. Ihre relative Molekülmasse, bezogen auf freie Säuren, beträgt im allgemeinen 2000 bis 70000 g/mol, vorzugsweise 20000 bis 50000 g/mol und insbesondere 30000 bis 40000 g/mol.

Der Gehalt von Wasch- oder Reinigungsmitteln an (co-)polymeren Polycarboxylaten beträgt vorzugweise 0,1 bis 10 Gew.-%, bevorzugt 0,2 bis 8 Gew.-%, besonders bevorzugt 0,4 bis 6 Gew.-% und insbesondere zwischen 0,4 und 4 Gew.-%.

Zur Verbesserung der Wasserlöslichkeit können die Polymere auch Allylsulfonsäuren, wie beispielsweise Allyloxybenzolsulfonsäure und Methallylsulfonsäure, als Monomer enthalten.

Insbesondere bevorzugt sind auch biologisch abbaubare Polymere aus mehr als zwei verschiedenen Monomereinheiten, beispielsweise solche, die als Monomere Salze der Acrylsäure und der Maleinsäure sowie Vinylalkohol bzw. Vinylalkohol-Derivate oder die als Monomere Salze der Acrylsäure und der 2-Alkylallylsulfonsäure sowie Zucker-Derivate enthalten.

Weitere bevorzugte Copolymere sind solche, die als Monomere vorzugsweise Acrolein und Acrylsäure/Acrylsäuresalze bzw. Acrolein und Vinylacetat aufweisen.

Ebenso sind als weitere bevorzugte Buildersubstanzen polymere Aminodicarbonsäuren, deren Salze oder deren Vorläufersubstanzen zu nennen. Besonders bevorzugt sind Polyasparaginsäuren bzw. deren Salze.

Weitere geeignete Buildersubstanzen sind Polyacetale, welche durch Umsetzung von Dialdehyden mit Polyolcarbonsäuren, welche 5 bis 7 C-Atome und mindestens 3 Hydroxylgruppen aufweisen, erhalten werden können. Bevorzugte Polyacetale werden aus Dialdehyden wie Glyoxal, Glutaraldehyd. Terephthalaldehyd sowie deren Gemischen und aus Polyolcarbonsäuren wie Gluconsäure und/oder Glucoheptonsäure erhalten.

Weitere geeignete organische Buildersubstanzen sind Dextrine, beispielsweise Oligomere bzw. Polymere von Kohlenhydraten, die durch partielle Hydrolyse von Stärken erhalten werden können. Die Hydrolyse kann nach üblichen, beispielsweise säure- oder enzymkatalysierten Verfahren durchgeführt werden. Vorzugsweise handelt es sich um Hydrolyseprodukte mit mittleren Molmassen im Bereich von 400 bis 500000 g/mol. Dabei ist ein Polysaccharid mit einem Dextrose-Äquivalent (DE) im Bereich von 0,5 bis 40, insbesondere von 2 bis 30 bevorzugt, wobei DE ein gebräuchliches Maß für die reduzierende Wirkung eines Polysaccharids im Vergleich zu Dextrose, welche ein DE von 100 besitzt, ist. Brauchbar sind sowohl Maltodextrine mit einem DE zwischen 3 und 20 und Trockenglucosesirupe mit einem DE zwischen 20 und 37 als auch sogenannte Gelbdextrine und Weißdextrine mit höheren Molmassen im Bereich von 2000 bis 30000 g/mol.

Bei den oxidierten Derivaten derartiger Dextrine handelt es sich um deren Umsetzungsprodukte mit Oxidationsmitteln, welche in der Lage sind, mindestens eine Alkoholfunktion des Saccharidrings zur Carbonsäurefunktion zu oxidieren.

Auch Oxydisuccinate und andere Derivate von Disuccinaten, vorzugsweise Ethylendiamindisuccinat, sind weitere geeignete Cobuilder. Dabei wird Ethylendiamin-N,N'-disuccinat (EDDS) bevorzugt in Form seiner Natrium- oder Magnesiumsalze verwendet. Weiterhin bevorzugt sind in diesem Zusammenhang auch Glycerindisuccinate und Glycerintrisuccinate.

Weitere brauchbare organische Cobuilder sind beispielsweise acetylierte Hydroxycarbonsäuren bzw. deren Salze, welche gegebenenfalls auch in Lactonform vorliegen können und welche mindestens 4 Kohlenstoffatome und mindestens eine Hydroxygruppe sowie maximal zwei Säuregruppen enthalten.

Darüber hinaus können alle Verbindungen, die in der Lage sind, Komplexe mit Erdalkaliionen auszubilden, als Gerüststoffe eingesetzt werden.

Als weiteren Bestandteil enthalten die erfindungsgemäßen Kombinationsprodukte zur Steigerung der Reinigungsleistung Enzyme. Hierzu gehören insbesondere Proteasen, Amylasen, Lipasen, Hemicellulasen, Cellulasen oder Oxidoreduktasen, sowie vorzugsweise deren Gemische. Diese Enzyme sind im Prinzip natürlichen Ursprungs; ausgehend von den natürlichen Molekülen stehen für den Einsatz in Wasch- und Reinigungsmitteln verbesserte Varianten zur Verfügung, die entsprechend bevorzugt eingesetzt werden. Wasch- oder Reinigungsmittel enthalten Enzyme vorzugsweise in Gesamtmengen von 1 x 10⁻⁶ bis 5 Gew.-% bezogen auf aktives Protein. Die Proteinkonzentration kann mit Hilfe bekannter Methoden, zum Beispiel dem BCA-Verfahren oder dem Biuret-Verfahren bestimmt werden.

Unter den Proteasen sind solche vom Subtilisin-Typ bevorzugt. Beispiele hierfür sind die Subtilisine BPN' und Carlsberg sowie deren weiterentwickelte Formen, die Protease PB92, die Subtilisine 147 und 309, die Alkalische Protease aus *Bacillus lentus,* Subtilisin DY und die den Subtilasen, nicht mehr jedoch den Subtilisinen im engeren Sinne zuzuordnenden Enzyme Thermitase, Proteinase K und die Proteasen TW3 und TW7.

Beispiele für erfindungsgemäß einsetzbare Amylasen sind die α-Amylasen aus *Bacillus licheniformis,* aus *B. amyloliquefaciens,* aus *B. stearothermophilus,* aus *Aspergillus niger* und *A. oryzae* sowie die für den Einsatz in Wasch- und Reinigungsmitteln verbesserten Weiterentwicklungen der vorgenannten Amylasen. Desweiteren sind für diesen Zweck die α-Amylase aus *Bacillus sp.* A 7-7 (DSM 12368) und die Cyclodextrin-Glucanotransferase (CGTase) aus *B. agaradherens* (DSM 9948) hervorzuheben.

Als besonders geeignet für den Einsatz in erfindungsgemäßen Mitteln, insbesondere im Hinblick auf die weiter unten beschriebene zeitversetzte Dosierung der Reinigungsmittel A und B hat sich eine α-Amylase-Variante erwiesen, die entweder aus einer mit der α-Amylase AA560 homologisierbaren Ausgangs-α-Amylase über Aminosäureänderungen in folgenden Positionen erhalten werden kann: 9, 149, 182, 186, 202, 257, 295, 299, 323, 339, 345 und optional weiteren (in der Zählung gemäß der α-Amylase AA560) oder die aus der α-Amylase AA560 über folgende Aminosäureänderungen erhalten werden kann:
(1) M9L/M2021,
(2) M9L / M202I / M323T,
(3) M9L / M202I / M323T / M382Y,
(4) M9L / M202I / Y295F / A339S,
(5) M9L / M202I / Y295F,
(6) M9L / M202I / A339S,
(7) M9L / M202I / Y295F / A339S,
(8) M9L / M202I / Y295F / A339S / E345R,
(9) M9L / G149A / M2021 / Y295F / A339S / E345R,
(10) M9L / M202L,
(11) M9L / M202L / M323T,
(12) M9L / M202L / M323T / M382Y,
(13) M9L / M202L / Y295F / A339S,
(14) M9L / M202L / Y295F,
(15) M9L / M202L / A339S,
(16) M9L / M202L / Y295F / A339S,
(17) M9L / M202L / Y295F / A339S, E345R,
(18) M9L / G149A / M202L / Y295F / A339S / E345R,
(19) M9L / M202T,
(20) M9L / M202T / M323T,
(21) M9L / M202T / M323T / M382Y,
(22) M9L / M202T / Y295F / A339S.
(23) M9L / M202T / Y295F,
(24) M9L / M202T / A339S,
(25) M9L / M202T / Y295F / A339S,
(26) M9L / M202T / Y295F / A339S / E345R,
(27) M9L / G149A / M202T / Y295F / A339S / E345R,
(28) M9L / G149A / M202I / V214T / Y295F / N299Y / M323T / A339S / E345R,
(29) M9L / G149A / M202L / V214I / Y295F / M323T / A339S / E345R / M382Y,
(30) M9L / G149A / G182T / G186A / M2021 / V214I / Y295F / N299Y / M323T / A339S,
(31) M9L / G149A / G182T / G186A / M202L / T257I / Y295F / N299Y / M323T / A339S / E345R,
(32) M9L / G149A / M202L / V214T / Y295F / N299Y /M323T / A339S / E345R,
(33) M9L / G149A / M202I / V214I / Y295F / M323T / A339S / E345R / M382Y,
(34) M9L / G149A / G182T / G186A / M202L / V214I / Y295F / N299Y / M323T / A339S,
(35) M9L / G149A / G182T / G186A / M202I / T257I / Y295F / N299Y / M323T / A339S / E345R,
(36) M9L / G149A / M202I / V214T / Y295F / N299Y / M323T / A339S / E345R / N471E,
(37) M9L / G149A / M202L / V214I / Y295F / M323T / A339S / E345R / M382Y / N471E,
(38) M9L / G149A / G182T / G186A / M202I / V214I / Y295F / N299Y / M323T /A339S / N471E,
(39) M9L / G149A / G182T / G186A / M202L / T257I / Y295F / N299Y / M323T / A3395 / E345R / N471E,
(40) M202L / M105F / M208F,
(41) G133E / M202L / Q361E,
(42) G133E / M202L / R444E,
(43) M202L / Y295F,
(44) M202L / A339S,
(45) M202L / M323T,
(46) M202L / M323T / M309L,
(47) M202L / M323T / M430I,
(48) M202L / V214T / R444Y,
(49) M202L / N283D / Q0361E,
(50) M202L / M382Y / K383R,
(51) M202L / K446R / N484Q,
(52) M2021 / Y295F,
(53) M202I / A339S,
(54) M202I / M105F / M208F,
(55) G133E / M202I / Q361E,
(56) G133E / M202I / R444E,
(57) M202I / M323T,
(58) M202I / M323T / M309L,
(59) M202I / M323T / M430I,
(60) M202I / V214T / R444Y,
(61) M2021 / N283D / Q361E,
(62) M202I / M382Y / K383R,
(63) M2021 / K446R / N484Q,
(64) M202V / M105F / M208F,
(65) G133E / M202V / Q361E,
(66) G133E / M202V / R444E,
(67) M202V / M323T,
(68) M202V / M323T / M309L,
(69) M202V / M323T / M430I,
(70) M202V / M323T / M9L,
(71) M202V / V214T / R444Y,
(72) M202V / N283D / Q361E,
(73) M202V / M382Y / K383R,
(74) M202V / K446R / N484Q,
(75) M202T / M105F / M208F,
(76) G133E / M202T / Q361E,
(77) G133E / M202T / R444E,
(78) M202T / Y295F,
(79) M202T / A339S,
(80) M202T / M323T,
(81) M202T / M323T / M309L,
(82) M202T / M323T / M430I,
(83) M202T / M323T / M9L,
(84) M202T / V214T / R444Y,
(85) M202T / N283D / Q361E,
(86) M202T / A339S,
(87) M202T / Y295F
(88) M202T / N299F,Y,
(89) M202T / M382Y / K383R oder
(90) M202T / K446R / N484Q

Mit besonderem Vorzug ist die α-Amylase-Variante durch zusätzlich eine oder mehrere Aminosäureänderungen in folgenden Positionen gegenüber einer mit der α-Amylase AA560 homologisierbaren Ausgangs-α-Amylase gekennzeichnet ist: 118, 183, 184, 195, 320 und 458 (in der Zählung gemäß der α-Amylase AA560), wobei die α-Amylase-Variante vorzugsweise insbesondere folgende Aminosäurepositionsbelegungen aufweist: 118K, 183- (Deletion), 184- (Deletion), 195F, 320K und/oder 458K (in der Zählung gemäß der α-Amylase AA560).

Eine α-Amylase-Variante, welche von der α-Amylase AA560 oder einem Derivat davon abgeleitet werden kann und vorzugsweise von dieser selbst abgeleitet worden ist, wird besonders bevorzugt. Besonders bevorzugt werden insbesondere solche erfindungsgemäßen Reinigungsmittel, die eine α-Amylase-Variante enthalten, welche gegenüber der α-Amylase AA560 eine der folgenden Aminosäureänderungen aufweist:
(10) M9L / M202L,
(28) M9L / G149A / M2021 / V214T / Y295F / N299Y / M323T / A339S / E345R,
(31) M9L / G149A / G182T / G186A / M202L / T257I / Y295F / N299Y / M323T / A339S / E345R,
(35) M9L / G149A / G182T / G186A / M202I / T257I / Y295F / N299Y / M323T / A339S / E345R,
(38) M9L / G149A / G182T / G186A / M202I / V214I / Y295F / N299Y / M323T / A339S / N471E,
(39) M9L / G149A / G182T / G186A / M202L / T257I / Y295F / N299Y / M323T / A339S / E345R / N471 E,
(45) M202L / M323T,
(46) M202L / M323T / M309L,
(62) M202I / M382Y / K383R,
(68) M202V / M323T / M309L,
(73) M202V / M382Y / K383R
(82) M202T / M323T / M430I
(84) M202T / V214T / R444Y.

Die vorgenannten bevorzugt eingesetzten α-Amylase Varianten haben sich insbesondere bei der Lagerund und Dosierung mittels automatischer Dosiersysteme, welche ausreichend Reinigungsmittel für mehrere Reinigungsgänge enthalten, weshalb diese Reinigungsmittel in diesen Dosiersystemen für eine längere Zeit gelagert werden, durch eine überdurchschnittliche Lagerstabilität und Reinigungsleistung ausgezeichnet.
- In Ergänzung der beschriebenen α-Amylase Variante enthalten erfindungsgemäß bevorzugte Reinigungsmittel, insbesondere Reinigungsmittel für die zeitversetzte Dosierung, eine Protease, vorzugsweise eine Subtilisin-Protease, wobei es sich bei der Subtilisin-Protease um eine Wildtyp-Protease oder um eine Protease-Variante handelt und es sich bei der Protease-Variante vorzugsweise um eine mit einer Aminosäureänderung gegenüber einer mit der Alkalischen Protease aus *Bacillus lentus* homologisierbaren Ausgangs-Protease in einer oder mehreren der folgenden Positionen handelt: 3, 4, 36, 42, 43, 47, 56, 61, 69, 87, 96, 99, 101, 102, 104, 114, 118, 120, 130, 139, 141, 142, 154, 157, 188, 193, 199, 205, 211, 224, 229, 236, 237, 242, 243, 250, 253, 255 und 268, in der Zählung der Alkalischen Protease aus *Bacillus lentus.*

Erfindungsgemäß einsetzbar sind weiterhin Lipasen oder Cutinasen, insbesondere wegen ihrer Triglycerid-spaltenden Aktivitäten, aber auch, um aus geeigneten Vorstufen *in situ* Persäuren zu erzeugen. Hierzu gehören beispielsweise die ursprünglich aus *Humicola lanuginosa (Thermomyces lanuginosus)* erhältlichen, beziehungsweise weiterentwickelten Lipasen, insbesondere solche mit dem Aminosäureaustausch D96L. Desweiteren sind beispielsweise die Cutinasen einsetzbar, die ursprünglich aus *Fusarium solani pisi* und *Humicola insolens* isoliert worden sind. Einsetzbar sind weiterhin Lipasen, beziehungsweise Cutinasen, deren Ausgangsenzyme ursprünglich aus *Pseudomonas mendocina* und *Fusarium solanii* isoliert worden sind.

Weiterhin können Enzyme eingesetzt werden, die unter dem Begriff Hemicellulasen zusammengefaßt werden. Hierzu gehören beispielsweise Mannanasen, Xanthanlyasen, Pektinlyasen (=Pektinasen), Pektinesterasen, Pektatlyasen, Xyloglucanasen (=Xylanasen), Pullulanasen und β-Glucanasen.

Zur Erhöhung der bleichenden Wirkung können erfindungsgemäß Oxidoreduktasen, beispielsweise Oxidasen, Oxygenasen, Katalasen, Peroxidasen, wie Halo-, Chloro-, Bromo-, Lignin-, Glucose- oder Mangan-peroxidasen, Dioxygenasen oder Laccasen (Phenoloxidasen, Polyphenoloxidasen) eingesetzt werden. Vorteilhafterweise werden zusätzlich vorzugsweise organische, besonders bevorzugt aromatische, mit den Enzymen wechselwirkende Verbindungen zugegeben, um die Aktivität der betreffenden Oxidoreduktasen zu verstärken (Enhancer) oder um bei stark unterschiedlichen Redoxpotentialen zwischen den oxidierenden Enzymen und den Anschmutzungen den Elektronenfluss zu gewährleisten (Mediatoren).

Die Enzyme können in jeder nach dem Stand der Technik etablierten Form eingesetzt werden. Hierzu gehören beispielsweise die durch Granulation, Extrusion oder Lyophilisierung erhaltenen festen Präparationen oder, insbesondere bei flüssigen oder gelförmigen Mitteln, Lösungen der Enzyme, vorteilhafterweise möglichst konzentriert, wasserarm und/oder mit Stabilisatoren versetzt.

Alternativ können die Enzyme sowohl für die feste als auch für die flüssige Darreichungsform verkapselt werden, beispielsweise durch Sprühtrocknung oder Extrusion der Enzymlösung zusammen mit einem vorzugsweise natürlichen Polymer oder in Form von Kapseln, beispielsweise solchen, bei denen die Enzyme wie in einem erstarrten Gel eingeschlossen sind oder in solchen vom Kern-Schale-Typ, bei dem ein enzymhaltiger Kern mit einer Wasser-, Luft- und/oder Chemikalien-undurchlässigen Schutzschicht überzogen ist. In aufgelagerten Schichten können zusätzlich weitere Wirkstoffe, beispielsweise Stabilisatoren, Emulgatoren, Pigmente, Bleich- oder Farbstoffe aufgebracht werden. Derartige Kapseln werden nach an sich bekannten Methoden, beispielsweise durch Schüttel- oder Rollgranulation oder in Fluid-bed-Prozessen aufgebracht. Vorteilhafterweise sind derartige Granulate, beispielsweise durch Aufbringen polymerer Filmbildner, staubarm und aufgrund der Beschichtung lagerstabil.

Weiterhin ist es möglich, zwei oder mehrere Enzyme zusammen zu konfektionieren, so dass ein einzelnes Granulat mehrere Enzymaktivitäten aufweist.

Ein Protein und/oder Enzym kann besonders während der Lagerung gegen Schädigungen wie beispielsweise Inaktivierung, Denaturierung oder Zerfall etwa durch physikalische Einflüsse, Oxidation oder proteolytische Spaltung geschützt werden. Bei mikrobieller Gewinnung der Proteine und/oder Enzyme ist eine Inhibierung der Proteolyse besonders bevorzugt, insbesondere wenn auch die Mittel Proteasen enthalten. Wasch- oder Reinigungsmittel können zu diesem Zweck Stabilisatoren enthalten; die Bereitstellung derartiger Mittel stellt eine bevorzugte Ausführungsform der vorliegenden Erfindung dar.

Ein in einem erfindungsgemäß verwendeten Mittel enthaltenes Protein und/oder Enzym kann besonders während der Lagerung gegen Schädigungen wie beispielsweise Inaktivierung, Denaturierung oder Zerfall etwa durch physikalische Einflüsse, Oxidation oder proteolytische Spaltung geschützt werden. Bei mikrobieller Gewinnung der Proteine und/oder Enzyme ist eine Inhibierung der Proteolyse besonders bevorzugt, insbesondere wenn auch die Mittel Proteasen enthalten: Bevorzugte erfindungsgemäße Mittel enthalten zu diesem Zweck Stabilisatoren.

Eine Gruppe von Stabilisatoren sind reversible Proteaseinhibitoren. Häufig werden hierfür Benzamidin-Hydrochlorid, Borax, Borsäuren, Boronsäuren oder deren Salze oder Ester eingesetzt, darunter vor allem Derivate mit aromatischen Gruppen, etwa ortho-, meta- oder para-substituierte Phenylboronsäuren, insbesondere 4-Formylphenyl-Boronsäure, beziehungsweise die Salze oder Ester der genannten Verbindungen. Auch Peptidaldehyde, das heißt Oligopeptide mit reduziertem C-Terminus, insbesondere solche aus 2 bis 50 Monomeren werden zu diesem Zweck eingesetzt. Zu den peptidischen reversiblen Proteaseinhibitoren gehören unter anderem Ovomucoid und Leupeptin. Auch spezifische, reversible Peptid-Inhibitoren für die Protease Subtilisin sowie Fusionsproteine aus Proteasen und spezifischen Peptid-Inhibitoren sind hierfür geeignet.

Weitere Enzymstabilisatoren sind Aminoalkohole wie Mono-, Di-, Triethanol- und -Propanolamin und deren Mischungen, aliphatische Carbonsäuren bis zu C₁₂, wie beispielsweise Bernsteinsäure, andere Dicarbonsäuren oder Salze der genannten Säuren. Auch endgruppenverschlossene Fettsäureamidalkoxylate sind für diesen Zweck geeignet. Bestimmte als Builder eingesetzte organische Säuren vermögen, wie in WO 97/18287 offenbart, zusätzlich ein enthaltenes Enzym zu stabilisieren.

Niedere aliphatische Alkohole, vor allem aber Polyole, wie beispielsweise Glycerin, Ethylenglykol, Propylenglykol oder Sorbit sind weitere häufig eingesetzte Enzymstabilisatoren. Auch Di-Glycerinphosphat schützt gegen Denaturierung durch physikalische Einflüsse. Ebenso werden Calcium- und/oder Magnesiumsalze eingesetzt, wie beispielsweise Calciumacetat oder Calcium-Formiat.

Polyamid-Oligomere oder polymere Verbindungen wie Lignin, wasserlösliche Vinyl-Copolymere oder Cellulose-Ether, Acryl-Polymere und/oder Polyamide stabilisieren die Enzym-Präparation unter anderem gegenüber physikalischen Einflüssen oder pH-Wert-Schwankungen. Polyamin-N-Oxidenthaltende Polymere wirken gleichzeitig als Enzymstabilisatoren und als Farbübertragungsinhibitoren. Andere polymere Stabilisatoren sind lineare C₈-C₁₈ Polyoxyalkylene. Auch Alkylpolyglycoside können die enzymatischen Komponenten des erfindungsgemäßen Mittels stabilisieren und vermögen vorzugsweise, diese zusätzlich in ihrer Leistung zu steigern. Vernetzte N-haltige Verbindungen erfüllen vorzugsweise eine Doppelfunktion als Soil-release-Agentien und als Enzym-Stabilisatoren. Hydrophobes, nichtionisches Polymer stabilisiert insbesondere eine gegebenenfalls enthaltene Cellulase.

Reduktionsmittel und Antioxidantien erhöhen die Stabilität der Enzyme gegenüber oxidativem Zerfall; hierfür sind beispielsweise schwefelhaltige Reduktionsmittel geläufig. Andere Beispiele sind NatriumSulfit und reduzierende Zucker.

Besonders bevorzugt werden Kombinatonen von Stabilisatoren eingesetzt, beispielsweise aus Polyolen, Borsäure und/oder Borax, die Kombination von Borsäure oder Borat, reduzierenden Salzen und Bernsteinsäure oder anderen Dicarbonsäuren oder die Kombination von Borsäure oder Borat mit Polyolen oder Polyaminoverbindungen und mit reduzierenden Salzen. Die Wirkung von Peptid-Aldehyd-Stabilisatoren wird günstigerweise durch die Kombination mit Borsäure und/oder Borsäurederivaten und Polyolen gesteigert und noch weiter durch die zusätzliche Wirkung von zweiwertigen Kationen, wie zum Beispiel Calcium-Ionen.

Ein weiteres mit besonderem Vorzug zur Stabilisierung der enzymatischen Zubereitungen eingesetztes Mittel ist Kaliumsulfat (K₂SO₄).

Wie eingangs ausgeführt, beträgt der Gewichtsanteil der Enzyme am Gesamtgewicht des flüssigen Reinigungsmittel A zwischen 0,1 und 10 Gew.-%. In besonders bevorzugten Kombinationsprodukten beträgt der Gewichtsanteil des Enzyms am Gesamtgewicht des Reinigungsmittels A zwischen 0,2 und 9 Gew.-% und insbesondere zwischen 0,5 und 8 Gew.-%.

Obgleich das flüssige Reinigungsmittel B weniger als 0,9 Gew.-% Enzyme enthält, ist es doch bevorzugt, dass das flüssige Reinigungsmittel B keine Enzyme enthält.

Bevorzugt werden ein oder mehrere Enzyme und/oder Enzymzubereitungen, vorzugsweise feste oder flüssige Protease-Zubereitungen und/oder Amylase-Zubereitungen eingesetzt. In einer besonders bevorzugten Ausführungsform weist das flüssige Reinigungsmittel A eine Kombination von Protease- und Amylase-Zubereitungen auf.

Die erfindungsgemäßen Kombinationsprodukte zeichnen sich durch einen Bleichmittelgehalt zwischen 0,1 und 15 Gew.-% aus. Bevorzugte Kombinationsprodukte sind dadurch gekennzeichnet, dass der Bleichmittelgehalt des Reinigungsmittels B, jeweils bezogen auf das Gesamtgewicht des Reinigungsmittels B, zwischen 0,5 und 15 Gew.-%, bevorzugt zwischen 2,0 und 15 Gew.-%, besonders bevorzugt zwischen 3 und 12 Gew.-% und insbesondere zwischen 5 und 10 Gew.-% beträgt.

Der Bleichmittelgehalt der Reinigungsmittels A beträgt weniger als 0,1 Gew.-%. Besonders bevorzugte Kombinationsprodukte sind dadurch gekennzeichnet, dass die Reinigungsmittel A keine Bleichmittel enthalten.

Zur Gruppe der Bleichmittel zählen neben H₂O₂ beispielsweise die in Wasser H₂O₂ liefernden Verbindungen Natriumpercarbonat, Natriumperborattetrahydrat und Natriumperboratmonohydrat. Weitere Bleichmittel sind beispielsweise Peroxypyrophosphate, Citratperhydrate sowie H₂O₂ liefernde persaure Salze oder Persäuren, wie Perbenzoate, Peroxophthalate, Diperazelainsäure, Phthaloiminopersäure oder Diperdodecandisäure.

Typische organische Bleichmittel sind die Diacylperoxide, wie z.B. Dibenzoylperoxid. Weitere typische organische Bleichmittel sind die Peroxysäuren, wobei als Beispiele besonders die Alkylperoxysäuren und die Arylperoxysäuren genannt werden. Bevorzugte Vertreter sind (a) die Peroxybenzoesäure und ihre ringsubstituierten Derivate, wie Alkylperoxybenzoesäuren, aber auch Peroxy-α-Naphtoesäure und Magnesiummonoperphthalat, (b) die aliphatischen oder substituiert aliphatischen Peroxysäuren, wie Peroxylaurinsäure, Peroxystearinsäure, ε-Phthalimidoperoxycapronsäure [Phthaliminoperoxyhexansäure (PAP)], o-Carboxybenzamidoperoxycapronsäure, N-Nonenylamidoperadipinsäure und N-Nonenylamidopersuccinate, und (c) aliphatische und araliphatische Peroxydicarbonsäuren, wie 1,12-Diperoxycarbonsäure, 1,9-Diperoxyazelainsäure, Diperocysebacinsäure, Diperoxybrassylsäure, die Diperoxyphthalsäuren, 2-Decyldiperoxybutan-1,4-disäure, N,N-Terephthaloyl-di(6-aminopercapronsäue).

Enthalten die Kombinationsprodukte Bleichmittel, so werden in Reinigungsmitteln Bleichaktivatoren eingesetzt, um beim Reinigen bei Temperaturen von 60 °C und darunter eine verbesserte Bleichwirkung zu erreichen. Als Bleichaktivatoren können Verbindungen, die unter Perhydrolysebedingungen aliphatische Peroxocarbonsäuren mit vorzugsweise 1 bis 10 C-Atomen, insbesondere 2 bis 4 C-Atomen, und/oder gegebenenfalls substituierte Perbenzoesäure ergeben, eingesetzt werden. Geeignet sind Substanzen, die O- und/oder N-Acylgruppen der genannten C-Atomzahl und/oder gegebenenfalls substituierte Benzoylgruppen tragen. Bevorzugt sind mehrfach acylierte Alkylendiamine, insbesondere Tetraacetylethylendiamin (TAED), acylierte Triazinderivate, insbesondere 1,5-Diacetyl-2,4-dioxohexahydro-1,3,5-triazin (DADHT), acylierte Glykolurile, insbesondere Tetraacetylglykoluril (TAGU), N-Acylimide, insbesondere N-Nonanoylsuccinimid (NOSI), acylierte Phenolsulfonate, insbesondere n-Nonanoyl- oder Isononanoyloxybenzolsulfonat (n- bzw. iso-NOBS), Carbonsäureanhydride, insbesondere Phthalsäureanhydrid, acylierte mehrwertige Alkohole, insbesondere Triacetin, Ethylenglykoldiacetat und 2,5-Diacetoxy-2,5-dihydrofuran.

Weitere im Rahmen der vorliegenden Anmeldung bevorzugt eingesetzte Bleichaktivatoren sind Verbindungen aus der Gruppe der kationischen Nitrile, insbesondere kationische Nitrile der Formel in der R¹ für -H, -CH₃, einen C₂₋₂₄-Alkyl- oder -Alkenylrest, einen substituierten C₂₋₂₄-Alkyl- oder -Alkenylrest mit mindestens einem Substituenten aus der Gruppe -Cl, -Br, -OH, -NH₂, -CN, einen Alkyl- oder Alkenylarylrest mit einer C₁₋₂₄-Alkylgruppe, oder für einen substituierten Alkyl- oder Alkenylarylrest mit einer C₁₋₂₄-Alkylgruppe und mindestens einem weiteren Substituenten am aromatischen Ring steht, R² und R³ unabhängig voneinander ausgewählt sind aus -CH₂-CN, -CH₃, -CH₂-CH₃, -CH₂-CH₂-CH₃. - CH(CH₃)-CH₃, -CH₂-OH, -CH₂-CH₂-OH, -CH(OH)-CH₃, -CH₂-CH₂-CH₂-OH, -CH₂-CH(OH)-CH₃, - CH(OH)-CH₂-CH₃, -(CH₂CH₂-O)ₙH mit n = 1, 2, 3, 4, 5 oder 6 und X ein Anion ist.

Besonders bevorzugt ist ein kationisches Nitril der Formel in der R⁴, R⁵ und R⁸ unabhängig voneinander ausgewählt sind aus -CH₃, -CH₂-CH₃, -CH₂-CH₂-CH₃, -CH(CH₃)-CH₃, wobei R⁴ zusätzlich auch -H sein kann und X ein Anion ist, wobei vorzugsweise R⁵ = R⁸ = -CH₃ und insbesondere R⁴ = R⁵ = R⁸ = -CH₃ gilt und Verbindungen der Formeln (CH₃)₃N⁽⁺⁾CH₂-CN X⁻, (CH₃CH₂)₃N⁽⁺⁾CH₂-CN X⁻, (CH₃CH₂CH₂)₃N⁽⁺⁾CH₂-CN X⁻, (CH₃CH(CH₃))₃N⁽⁺⁾CH₂-CN X⁻, oder (HO-CH₂-CH₂)₃N⁽⁺⁾CH₂-CN X⁻ besonders bevorzugt sind, wobei aus der Gruppe dieser Substanzen wiederum das kationische Nitril der Formel (CH₃)₃N⁽⁺⁾CH₂-CN X⁻, in welcher X⁻ für ein Anion steht, das aus der Gruppe Chlorid, Bromid, Iodid, Hydrogensulfat, Methosulfat, p-Toluolsulfonat (Tosylat) oder Xylolsulfonat ausgewählt ist, besonders bevorzugt ist.

Als Bleichaktivatoren können weiterhin Verbindungen, die unter Perhydrolysebedingungen aliphatische Peroxocarbonsäuren mit vorzugsweise 1 bis 10 C-Atomen, insbesondere 2 bis 4 C-Atomen, und/oder gegebenenfalls substituierte Perbenzoesäure ergeben, eingesetzt werden. Geeignet sind Substanzen, die O- und/oder N-Acylgruppen der genannten C-Atomzahl und/oder gegebenenfalls substituierte Benzoylgruppen tragen. Bevorzugt sind mehrfach acylierte Alkylendiamine, insbesondere Tetraacetylethylendiamin (TAED), acylierte Triazinderivate, insbesondere 1,5-Diacetyl-2,4-dioxohexahydro-1,3,5-triazin (DADHT), acylierte Glykolurile, insbesondere Tetraacetylglykoluril (TAGU), N-Acylimide, insbesondere N-Nonanoylsuccinimid (NOSI), acylierte Phenolsulfonate, insbesondere n-Nonanoyl- oder Isononanoyloxybenzolsulfonat (n- bzw. iso-NOBS), Carbonsäureanhydride, insbesondere Phthalsäureanhydrid, acylierte mehrwertige Alkohole, insbesondere Triacetin, Ethylenglykoldiacetat, 2,5-Diacetoxy-2,5-dihydrofuran, n-Methyl-Morpholinium-Acetonitril-Methylsulfat (MMA) sowie acetyliertes Sorbitol und Mannitol beziehungsweise deren Mischungen (SORMAN), acylierte Zuckerderivate, insbesondere Pentaacetylglukose (PAG), Pentaacetylfruktose, Tetraacetylxylose und Octaacetyllactose sowie acetyliertes, gegebenenfalls N-alkyliertes Glucamin und Gluconolacton, und/oder N-acylierte Lactame, beispielsweise N-Benzoylcaprolactam. Hydrophil substituierte Acylacetale und Acyllactame werden ebenfalls bevorzugt eingesetzt. Auch Kombinationen konventioneller Bleichaktivatoren können eingesetzt werden.

Sofern neben den Nitrilquats weitere Bleichaktivatoren eingesetzt werden sollen, werden bevorzugt Bleichaktivatoren aus der Gruppe der mehrfach acylierte Alkylendiamine, insbesondere Tetraacetylethylendiamin (TAED), N-Acylimide, insbesondere N-Nonanoylsuccinimid (NOSI), acylierte Phenolsulfonate, insbesondere n-Nonanoyl- oder Isononanoyloxybenzolsulfonat (n- bzw. iso-NOBS), n-Methyl-Morpholinium-Acetonitril-Methylsulfat (MMA) eingesetzt.

Zusätzlich zu den konventionellen Bleichaktivatoren oder an deren Stelle können auch so genannte Bleichkatalysatoren eingesetzt werden. Bei diesen Stoffen handelt es sich um bleichverstärkende Übergangsmetallsalze bzw. Übergangsmetallkomplexe wie beispielsweise Mn-, Fe-, Co-, Ru - oder Mo-Salenkomplexe oder -carbonylkomplexe. Auch Mn-, Fe-, Co-, Ru-, Mo-, Ti-, V- und Cu-Komplexe mit N-haltigen Tripod-Liganden sowie Co-, Fe-, Cu- und Ru-Amminkomplexe sind als Bleichkatalysatoren verwendbar.

Bleichverstärkende Übergangsmetallkomplexe, insbesondere mit den Zentralatomen Mn, Fe, Co, Cu, Mo, V, Ti und/oder Ru, bevorzugt ausgewählt aus der Gruppe der Mangan und/oder Cobaltsalze und/oder -komplexe, besonders bevorzugt der Cobalt(ammin)-Komplexe, der Cobalt(acetat)-Komplexe, der Cobalt(Carbonyl)-Komplexe, der Chloride des Cobalts oder Mangans, des Mangansulfats eingesetzt.

Bevorzugte Kombinationsprodukt zeichnen sich dadurch aus, dass das Reinigungsmittel B
- 15 bis 55 Gew.-% Gerüststoff(e);
- 25 bis 80 Gew.-% Wasser
- 0,1 bis 15 Gew % Sauerstoffbleichmittel;
- 0,01 bis 5 Gew.-% Bleichaktivator und/oder Bleichkatalysator enthält.

Zur Gruppe der Bleichmittel zählen weiterhin auch die Chlor oder Brom freisetzende Substanzen wie beispielsweise heterozyklische N-Brom- und N-Chloramide, beispielsweise Trichlorisocyanursäure, Tribromisocyanursäure, Dibromisocyanursäure und/oder Dichlorisocyanursäure (DICA) und/oder deren Salze mit Kationen wie Kalium und Natrium. Hydantoinverbindungen, wie 1,3-Dichlor-5,5-dimethylhydanthoin gehören ebenfalls zur Gruppe dieser Bleichmittel.

Bevorzugte Kombinationsprodukt zeichnen sich dadurch aus, dass das Reinigungsmittel B
- 15 bis 55 Gew.-% Gerüststoff(e);
- 25 bis 80 Gew.-% Wasser
- 0,1 bis 15 Gew.% Chlorbleichmittel enthält.

Die pH-Werte der in dem erfindungsgemäßen Kombinationsprodukt enthaltenen Reinigungsmittel A und B können in Abhängigkeit vom Verwendungszweck des Kombinationsproduktes und den in diesem Kombinationsprodukt enthaltenen Inhaltsstoffen variiert werden. So weist das Wasch- oder Reinigungsmittel A vorzugsweise einen pH-Wert (20°C) zwischen 6,5 und 8,5, vorzugsweise zwischen 7 und 8 auf.

In einer ersten bevorzugten Ausführungsform ist das Kombinationsprodukt weiterhin dadurch gekennzeichnet, dass das Reinigungsmittel B einen pH-Wert (20°C) zwischen 4 und 7, vorzugsweise zwischen 5 und 6 aufweist. Der pH-Wert (20°C) des flüssigen Reinigungsmittels A unterscheidet sich vom pH-Wert (20°C) des flüssigen Wasch- oder Reinigungsmittels B um mindestens zwei Einheiten.

Zusammenfassend werden damit Kombinationsprodukte bevorzugt, die ein Verpackungsmittel und zwei in diesem Verpackungsmittel befindlichen voneinander getrennte flüssige Reinigungsmittel A und B umfassen, wobei die flüssigen Reinigungsmittel A und B die folgende Zusammensetzung aufweisen:
A:
   - 10 bis 75 Gew.-% Gerüststoff(e);
   - 0,1 bis 10 Gew.-% Protease (n);
   - 24,9 bis 89,9 Gew.-% Wasser; und
   - weniger als 0,1 Gew.-% Bleichmittel
B:
   - 15 bis 55 Gew.-% Gerüststoff(e);
   - 25 bis 80 Gew.-% Wasser;
   - 0,1 bis 15 Gew.% Sauerstoffbleichmittel;
   - 0,01 bis 5 Gew.-% Bleichaktivator und/oder Bleichkatalysator
   - weniger als 0,1 Gew.-% Enzym
   dadurch gekennzeichnet, daß das flüssige Reinigungsmittel A einen pH-Wert (20°C) zwischen 6 und 9
   aufweist während das flüssige Reinigungsmittel B eine pH-Wert (20°C) zwischen 4 und 7 aufweist, wobei sich der pH-Wert (20°C) des flüssigen Wasch- oder Reinigungsmittels A vom pH-Wert (20°C) des flüssigen Wasch- oder Reinigungsmittels B um mindestens zwei Einheiten unterscheidet, wobei das flüssige Reinigungsmittel A insgesamt 0,1 bis 10 Gew.-% Enzym(e) enthält.

In einer alternativen, weiteren bevorzugten Ausführungsform ist das erfindungsgemäße Kombinationsprodukte weiterhin dadurch gekennzeichnet, dass das Reinigungsmittel B einen pH-Wert (20°C) zwischen 9,5 und 14, vorzugsweise zwischen 10 und 12 aufweist, wobei es wiederum besonders bevorzugt ist, dass sich der pH-Wert (20°C) des flüssigen Reinigungsmittels A vom pH-Wert (20°C) des flüssigen Reinigungsmittels B um mindestens zwei Einheiten unterscheidet.

Weiterhin werden damit Kombinationsprodukte bevorzugt, die ein Verpackungsmittel und zwei in diesem Verpackungsmittel befindlichen voneinander getrennte flüssige Reinigungsmittel A und B umfassen, wobei die flüssigen Reinigungsmittel A und B die folgende Zusammensetzung aufweisen:
A:
   - 10 bis 75 Gew.-% Gerüststoff(e);
   - 0_{,}1 bis 10 Gew.-% Protease (n);
   - 24,9 bis 89,9 Gew.-% Wasser; und
B:
   - 15 bis 55 Gew.-% Gerüststoff(e);
   - 25 bis 80 Gew.-% Wasser,
   - 0,1 bis 15 Gew.% Chlorbleichmittel.
   dadurch gekennzeichnet, daß das flüssige Reinigungsmittel A einen pH-Wert (20°C) zwischen 6 und 9 aufweist während das flüssige Reinigungsmittel B eine pH-Wert (20°C) zwischen 9,5 und 14 aufweist, wobei sich der pH-Wert (20°C) des flüssigen Reinigungsmittels A vom pH-Wert (20°C) des flüssigen Wasch- oder Reinigungsmittels B in einer besonders bevorzugten Ausführungsform um mindestens zwei Einheiten unterscheidet. Hinsichtlich des weiteren Merkmale wird auf den Anspruch 1 verwiesen.

Die Einstellung der pH-Werte der flüssigen Reinigungsmittel A und B ist für die Reinigungsleistung des resultierenden Kombinationsproduktes von Bedeutung. Daher sind die Kombinationsprodukte, dadurch gekennzeichnet, dass sich der pH-Wert (20°C) des flüssigen Reinigungsmittels A vom pH-Wert (20°C) des flüssigen Wasch- oder Reinigungsmittels B um mindestens zwei Einheiten unterscheidet.

Zu Einstellung der pH-Werte und zur Verbesserung der Reinigungsleistung enthalten in einer weiteren bevorzugten Ausführungsform die flüssigen Reinigungsmittel B zusätzlich Alkaliträger. Ein weiterer Gegenstand der vorliegenden Anmeldung ist daher ein Kombinationsprodukt, umfassend ein Verpackungsmittel mit zwei voneinander getrennten Aufnahmekammern, sowie zwei in diesen Aufnahmenkammern befindlichen, voneinander getrennten flüssigen Reinigungsmitteln A und B der Zusammensetzung:
A:
   - 10 bis 75 Gew.-% Gerüststoff(e);
   - 0,1 bis 10 Gew.-% Protease (n)
   - 24,9 bis 89,9 Gew.-% Wasser; und
B:
   - 15 bis 55 Gew.-% Gerüststoff(e);
   - 25 bis 80 Gew.-% Wasser;
   - 0,1 bis 15 Gew.% Chlorbleichmittel.
   - 0,1 bis 10 Gew.-% Alkaliträger;
   dadurch gekennzeichnet, daß das flüssige Reinigungsmittel A einen pH-Wert (20°C) zwischen 6 und 9 aufweist, während des flüssige Reinigungsmittel B einen pH-Wert (20°C) zwischen 9,5 und 14 aufweist. Hinsichtlich des weiteren Merkmale wird auf den Anspruch 1 verwiesen.

Als Alkaliträger gelten beispielsweise die Hydroxide, vorzugsweise Alkalimetallhydroxide, die Carbonate, Hydrogencarbonate oder Sesquicarbonate, vorzugsweise Alkalimetallcarbonate bzw. Alkalimetallhydrogencarbonate oder Alkalimetallsesquicarbonate, wobei im Sinne dieser Erfindung bevorzugt die Alkalimetallhydroxide und Alkalicarbonate, insbesondere Natriumhydroxid, Kaliumhydroxide, Natriumcarbonat, Natriumhydrogencarbonat oder Natriumsesquicarbonat eingesetzt werden.

Die Alkalimetallhydroxide werden in den Reinigungsmitteln A und/oder B bevorzugt nur in geringen Mengen, vorzugsweise in Mengen unterhalb 10 Gew.-%, bevorzugt unterhalb 6 Gew.-%, vorzugsweise unterhalb 5 Gew.-%, besonders bevorzugt zwischen 0,1 und 5 Gew.-% und insbesondere zwischen 0,5 und 5 Gew.-%, jeweils bezogen auf das Gesamtgewicht des Reinigungsmittels B, eingesetzt. Besonders bevorzugt werden Kombinationsprodukte bei denen das Reinigungsmittel A, bezogen auf sein Gesamtgewicht, weniger als 0,5 Gew.-% und insbesondere keine Hydroxide, insbesondere Alkalimetallhydroxide, enthält.

Besonders bevorzugt ist der Einsatz von Alkaliträgern aus der Gruppe der Carbonate und/oder Hydrogencarbonate, vorzugsweise Alkalicarbonate, besonders bevorzugt Natriumcarbonat, in Mengen von 0,1 bis 15 Gew.-%. vorzugsweise von 0,2 bis 10 Gew.-% und insbesondere von 0.5 bis 8 Gew.-%, jeweils bezogen auf das Gewicht des Wasch- oder Reinigungsmittels B. Besonders bevorzugt werden Kombinationsprodukte bei denen das Reinigungsmittel A, bezogen auf sein Gesamtgewicht, weniger als 0,5 Gew.-% und insbesondere keine Carbonat(e) und Hydrogencarbonat(e) und Sesquicarbonate enthält.

Die zuvor beschriebenen Produkte zeichnen sich gegenüber herkömmlichen Mitteln gleicher Zusammensetzung insbesondere durch eine verbesserte Reinigungsleistung an eingetrockneten und/oder eingebrannten Anschmutzungen auf harten Oberflächen aus.

Gegenstand dieser Anmeldung ist die Verwendung erfindungsgemäßer Kombinationsprodukte zur Reinigung eingetrockneter und/oder angebrannter Anschmutzungen vorzugsweise auf harten Oberflächen. Gegenstand dieser Anmeldung ist insbesondere die Verwendung erfindungsgemäßer Kombinationsprodukte zur Reinigung eingetrockneter und/oder angebrannter Anschmutzungen, insbesondere zur Reinigung eingetrockneter und/oder angebrannter Anschmutzungen beim maschinellen Geschirrspülen.

Zur Gruppe der eingetrockneten oder angebrannten Anschmutzungen zählen beispielsweise angetrocknete Stärkeanschmutzungen, beispielsweise von Haferflocken, oder angebrannte Rückstände von Aufläufen, die beispielsweise neben Stärkeanteilen wie Nudeln oder Kartoffeln weiterhin auch Fleischreste umfassen.

Überraschenderweise wurde festgestellt, daß sich die Reinigungsleistung erfindungsgemäßer Kombinationsprodukte durch den Zusatz organischer Lösungsmittel verbessern läßt. Bevorzugter Gegenstand der vorliegenden Anmeldung sind daher weiterhin erfindungsgemäße Kombinationsprodukte, dadurch gekennzeichnet, dass das mindestens eines der Reinigungsmittel A oder B weiterhin ein organisches Lösungsmittel enthält.

Diese organischen Lösungsmittel stammen beispielsweise aus den Gruppen der Mono-Alkohole, Diole, Triole bzw. Polyole, der Ether, Ester und/oder Amide. Besonders bevorzugt sind dabei organische Lösungsmittel, die wasserlöslich sind, wobei "wasserlösliche" Lösungsmittel im Sinne der vorliegenden Anmeldung Lösungsmittel sind, die bei Raumtemperatur mit Wasser vollständig, d.h. ohne Mischungslücke, mischbar sind.

Organische Lösungsmittel, die in den erfindungsgemäßen Mitteln eingesetzt werden können, stammen vorzugsweise aus der Gruppe ein- oder mehrwertigen Alkohole, Alkanolamine oder Glykolether, sofern sie im angegebenen Konzentrationsbereich mit Wasser mischbar sind. Vorzugsweise werden die Lösungsmittel ausgewählt aus Ethanol, n- oder i-Propanol, Butanolen, Glykol, Propan- oder Butandiol, Glycerin, Diglykol, Propyl- oder Butyldiglykol, Hexylenglycol, Ethylenglykolmethylether, Ethylenglykolethylether, Ethylenglykolpropylether, Etheylenglykolmono-n-butylether, Diethylenglykolmethylether, Di-ethylenglykolethylether, Propylenglykolmethyl-, -ethyl- oder - propylether, Dipropylenglykolmethyl-, oder -ethylether, Methoxy-, Ethoxy- oder Butoxytriglykol, 1-Butoxyethoxy-2-propanol, 3-Methyl-3-methoxybutanol, Propylen-glykol-t-butylether sowie Mischungen dieser Lösungsmittel.

Als besonders wirkungsvoll im Hinblick auf die Reinigungsleistung und hier wiederum hinsichtlich der Reinigungsleistung an bleichbaren Anschmutzungen, insbesondere an Teeanschmutzungen haben sich die organischen Lösungsmittel aus der Gruppe der organischen Amine und/oder der Alkanolamine.

Als organische Amine werden insbesondere die primären und die sekundären Alkylamine, die Alkylenamine sowie Mischungen dieser organischen Amine bevorzugt. Zur Gruppe der bevorzugten primären Alkylamine zählen Monomethylamin, Monoethylamin, Monopropylamin, Monobutylamin, Monopentylamin und Cyclohexylamin. Zur Gruppe der bevorzugten sekundären Alkylamine zählt insbesondere Dimethylamin.

Bevorzugte Alkanolamine sind insbesondere die primären, sekundären und tertiären Alkanolamine sowie deren Mischungen. Besonders bevorzugte primäre Alkanolamine sind Monoethanolamin (2-Aminoethanol, MEA), Monoisopropanolamin, Diethylethanolamin (2-(Diethylamino)-ethanol). Besonders bevorzugte sekundäre Alkanolamine sind Diethanolamin (2,2'-Iminodiethanol, DEA, Bis(2-hydroxyethyl)amin), N-Methyl-Diethanolamin, N-Ethyl-Diethanolamin. Diisopropanolamin und Morpholin. Besonders bevorzugte tertiäre Alkanolamine sind Triethanolamin und Triisopropanolamin.

Kombinationsprodukte, dadurch gekennzeichnet, dass sie ein organisches Lösungsmittel enthalten, wobei es sich bei dem organischen Lösungsmittel, um ein organisches Amin und/oder ein Alkanolamin, vorzugsweise um Monoethanolamin handelt, wobei das Gewichtsverhältnis von Wasser zu organischem Amin und/oder Alkanolamin in dem Wasch- oder Reinigungsmittel A oder B mehr als 1:1, vorzugsweise mehr als 2:1 und insbesondere mehr als 5:1 beträgt, werden erfindungsgemäß besonders bevorzugt.

Besonders bevorzugte Kombinationsprodukte weisen enthalten, bezogen auf das Gesamtgewicht des Kombinationsproduktes, zwischen 0,1 und 10 Gew.-%, vorzugsweise zwischen 0,5 und 8 Gew.-% und insbesondere zwischen 1,5 und 6 Gew.% eines organischen Lösungsmittel aus der Gruppe der organischen Amins und der Alkanolamine. Besonders bevorzugt werden Kombinationsprodukte deren flüssiges Reinigungsmittel B, bezogen auf das Gesamtgewicht des Reinigungsmittels B, einen Gewichtsanteil eines organischen Lösungsmittel aus der Gruppe der organischen Amins und der Alkanolamine zwischen 0,1 und 10 Gew.-%, vorzugsweise zwischen 0,5 und 8 Gew,-% und insbesondere zwischen 1,5 und 6 Gew.% aufweist, während der Gewichtsanteil an organischem Lösungsmittel aus der Gruppe der organischen Amine und der Alkanolamine in dem flüssigen Reinigungsmittel A, bezogen auf das Gesamtgewicht des Reinigungsmittels A, bevorzugt weniger als 5 Gew.-%, vorzugsweise weniger als 3 Gew.-%, besonders bevorzugt weniger als 1 Gew% und ganz besonders bevorzugt weniger als 0,1 Gew.-% beträgt und insbesondere kein organischen Lösungsmittel aus der Gruppe der organischen Amine und der Alkanolamine in dem Reinigungsmittel A enthalten ist.

Die zuvor beschriebenen erfindungsgemäßen Mittel können neben den zuvor beschriebenen Inhaltsstoffen weitere wasch- und reinigungsaktive Substanzen enthalten, vorzugsweise wasch- und reinigungsaktive Substanzen aus der Gruppe der Tenside, Polymere, Bleichaktivatoren, Glaskorrosionsinhibitoren, Korrosionsinhibitoren, Desintegrationshilfsmittel, Duftstoffe und Parfümträger, Farbstoffen und Konservierungsmittel. Diese bevorzugten Inhaltsstoffe werden In der Folge näher beschrieben.

Zur Gruppe der Tenside werden die nichtionischen, die anionischen, die kationischen und die amphoteren Tenside gezählt.

Hinsichtlich ihrer Leistungsfähigkeit und Lagerstabilität haben sich eine Reihe von Kombinationsprodukten als besonders vorteilhaft erwiesen:

Kombinationsprodukt, umfassend ein Verpackungsmittel und zwei in diesem Verpackungsmittel befindliche, voneinander getrennte flüssige Reinigungsmittel A und B der Zusammensetzung:
A: gemäß nachfolgender Tabelle
B: gemäß nachfolgender Tabelle
dadurch gekennzeichnet, daß das flüssige Reinigungsmittel A einen pH-Wert (20°C) zwischen 6 und 9 aufweist, wobei sich der pH-Wert (20°C) des flüssigen Reinigungsmittels A vom pH-Wert (20°C) des flüssigen Reinigungsmittels B um mindestens zwei Einheiten unterscheidet.

| Lfd. Nummer | Reinigungsmittel A, enthaltend | Reinigungsmittel B, enthaltend |
|---|---|---|
| 1 | 10 bis 75 Gew.-% Gerüststoff(e); | 10 bis 74,9 Gew.% Gerüststoff(e); |
| | 0,1 bis 10 Gew.-% Enzym(e); | 25 bis 89,9 Gew.-% Wasser; |
| | 24,9 bis 89,9 Gew.-% Wasser; | 0,1 bis 15 Gew.-% Bleichmittel |
| 2 | 10 bis 74,9 Gew.-% Gerüststoff(e); | 10 bis 74,9 Gew.% Gerüststoff(e); |
| | 0,1 bis 10 Gew.-% Enzym(e); | 25 bis 89,9 Gew.-% Wasser; |
| | 24,9 bis 89,8 Gew.-% Wasser; | 0,1 bis 15 Gew.-% Bleichmittel |
| | 0,01 bis 15 Gew.% Sulfonsäuregruppenhaltiges Polymer | |
| 3 | 10 bis 74,8 Gew.-% Gerüststoff(e); | 10 bis 74,9 Gew.% Gerüststoff(e); |
| | 0,1 bis 10 Gew.-% Enzym(e); | 25 bis 89,9 Gew.-% Wasser; |
| | 24,9 bis 89,7 Gew.-% Wasser; | 0,1 bis 15 Gew.-% Bleichmittel |
| | 0,2 bis 10,0 nichtionisches Tensid | |
| 4 | 10 bis 74,7 Gew.-% Gerüststoff(e); | 10 bis 74,9 Gew.% Gerüststoff(e); |
| | 0,1 bis 10 Gew.-% Enzym(e); | 25 bis 89,9 Gew.-% Wasser; |
| | 24,9 bis 89, 6 Gew.-% Wasser; | 0,1 bis 15 Gew.-% Bleichmittel |
| | 0.2 bis 10.0 nichtionisches Tensid; | |
| | 0,01 bis 15 Gew.% Sulfonsäuregruppenhaltiges Polymer | |
| 5 | 10 bis 75 Gew.-% Gerüststoff(e); | 10 bis 74,8 Gew.% Gerüststoff(e); |
| | 0,1 bis 10 Gew.-% Enzym(e); | 25 bis 89,8 Gew.-% Wasser; |
| | 24,9 bis 89,9 Gew.-% Wasser; | 0,1 bis 15 Gew.-% Bleichmittel; |
| | | 0,01 bis 15 Gew.% Sulfonsäuregruppenhaltiges Polymer |
| 6 | 10 bis 74,9 Gew.-% Gerüststoff(e); | 10 bis 74,8 Gew.% Gerüststoff(e); |
| | 0,1 bis 10 Gew.-% Enzym(e); | 25 bis 89,8 Gew.-% Wasser; |
| | 24,9 bis 89,8 Gew.-% Wasser; | 0,1 bis 15 Gew.-% Bleichmittel; |
| | 0,01 bis 15 Gew.% Sulfonsäuregruppenhaltiges Polymer | 0,01 bis 15 Gew.% Sulfonsäuregruppen-haltiges Polymer |
| 7 | 10 bis 74,8 Gew.-% Gerüststoff(e); | 10 bis 74,8 Gew.% Gerüststoff(e); |
| | 0,1 bis 10 Gew.-% Enzym(e); | 25 bis 89,8 Gew.-% Wasser; |
| | 24,9 bis 89,7 Gew.-% Wasser; | 0.1 bis 15 Gew.-% Bleichmittel; |
| | 0,2 bis 10,0 nichtionisches Tensid | 0,01 bis 15 Gew.% Sulfonsäuregruppenhaltiges Polymer |
| 8 | 10 bis 74,7 Gew.-% Gerüststoff(e); | 10 bis 74,8 Gew.% Gerüststoff(e); |
| | 0,1 bis 10 Gew.-% Enzym(e); | 25 bis 89,8 Gew.-% Wasser; |
| | 24,9 bis 89, 6 Gew.-% Wasser; | 0,1 bis 15 Gew.-% Bleichmittel; |
| | 0,2 bis 10,0 nichtionisches Tensid; | 0,01 bis 15 Gew.% Sulfonsäuregruppenhaltiges Polymer |
| | 0,01 bis 15 Gew.% Sulfonsäuregruppenhaltiges Polymer | |
| 9 | 10 bis 75 Gew.-% Gerüststoff(e); | 10 bis 74,8 Gew.% Gerüststoff(e); |
| | 0,1 bis 10 Gew.-% Enzym(e); | 25 bis 89,8 Gew.-% Wasser; |
| | 24,9 bis 89,9 Gew.-% Wasser; | 0,1 bis 15 Gew.-% Bleichmittel |
| | | 0,1 bis 10 Gew.-% Alkanolamin |
| 10 | 10 bis 74,9 Gew.-% Gerüststoff(e); | 10 bis 74,8 Gew.% Gerüststoff(e); |
| | 0,1 bis 10 Gew.-% Enzym(e); | 25 bis 89,8 Gew.-% Wasser; |
| | 24,9 bis 89,8 Gew.-% Wasser: | 0,1 bis 15 Gew.-% Bleichmittel |
| | 0,01 bis 15 Gew.% Sulfonsäuregruppenhaltiges Polymer | 0,1 bis 10 Gew.-% Alkanolamin |
| 11 | 10 bis 74,8 Gew.-% Gerüststoff(e); | 10 bis 74,8 Gew.% Gerüststoff(e); |
| | 0,1 bis 10 Gew.-% Enzym(e); | 25 bis 89,8 Gew.-% Wasser; |
| | 24,9 bis 89,7 Gew.-% Wasser; | 0,1 bis 15 Gew.-% Bleichmittel |
| | 0,2 bis 10,0 nichtionisches Tensid | 0,1 bis 10 Gew.-% Alkanolamin |
| 12 | 10 bis 74,7 Gew.-% Gerüststoff(e); | 10 bis 74,8 Gew.% Gerüststoff(e); |
| | 0.1 bis 10 Gew.-% Enzym(e); | 25 bis 89.8 Gew.-% Wasser; |
| | 24,9 bis 89, 6 Gew.-% Wasser; | 0,1 bis 15 Gew.-% Bleichmittel |
| | 0,2 bis 10,0 nichtionisches Tensid; | 0,1 bis 10 Gew.-% Alkanolamin |
| | 0,01 bis 15 Gew.% Sulfonsäuregruppenhaltiges Polymer | |
| 13 | 10 bis 75 Gew.-% Gerüststoff(e); | 10 bis 74,7 Gew.% Gerüststoff(e); |
| | 0,1 bis 10 Gew.-% Enzym(e); | 25 bis 89,7 Gew.-% Wasser; |
| | 24,9 bis 89,9 Gew.-% Wasser; | 0,1 bis 15 Gew.-% Bleichmittel; |
| | | 0,01 bis 15 Gew.% Sulfonsäuregruppenhaltiges Polymer; |
| | | 0,1 bis 10 Gew.-% Alkanolamin |
| 14 | 10 bis 74,9 Gew.-% Gerüststoff(e); | 10 bis 74,7 Gew.% Gerüststoff(e); |
| | 0,1 bis 10 Gew.-% Enzym(e); | 25 bis 89,7 Gew.-% Wasser; |
| | 24,9 bis 89,8 Gew.-% Wasser; | 0,1 bis 15 Gew.-% Bleichmittel; |
| | 0,01 bis 15 Gew.% Sulfonsäuregruppenhaltiges Polymer | 0,01 bis 15 Gew.% Sulfonsäuregruppenhaltiges Polymer; |
| | | 0,1 bis 10 Gew.-% Alkanolamin |
| 15 | 10 bis 74,8 Gew.-% Gerüststoff(e); | 10 bis 74,7 Gew.% Gerüststoff(e); |
| | 0,1 bis 10 Gew.-% Enzym(e); | 25 bis 89,7 Gew.-% Wasser; |
| | 24,9 bis 89,7 Gew.-% Wasser; | 0,1 bis 15 Gew.-% Bleichmittel; |
| | 0,2 bis 10,0 nichtionisches Tensid | 0,01 bis 15 Gew.% Sulfonsäuregruppenhaltiges Polymer; |
| | | 0,1 bis 10 Gew.-% Alkanolamin |
| 16 | 10 bis 74,7 Gew.-% Gerüststoff(e); | 10 bis 74,7 Gew.% Gerüststoff(e); |
| | 0,1 bis 10 Gew.-% Enzym(e); | 25 bis 89,7 Gew.-% Wasser; |
| | 24,9 bis 89, 6 Gew.-% Wasser; | 0,1 bis 15 Gew.-% Bleichmittel; |
| | 0,2 bis 10,0 nichtionisches Tensid; 0,01 bis 15 Gew.% Sulfonsäuregruppenhaltiges Polymer | 0,01 bis 15 Gew.% Sulfonsäuregruppenhaltiges Polymer; |
| | | 0,1 bis 10 Gew.-% Alkanolamin |
| 17 | 10 bis 75 Gew.-% Gerüststoff(e); | 10 bis 74,8 Gew.% Gerüststoff(e); |
| | 0,1 bis 10 Gew.-% Enzym(e); | 25 bis 89,8 Gew.-% Wasser; |
| | 24,9 bis 89,9 Gew.-% Wasser; | 0,1 bis 15 Gew.-% Bleichmittel; |
| | | 0.01 bis 8 Gew.-% kationische und/oder amphotere Polymere |
| 18 | 10 bis 74,9 Gew.-% Gerüststoff(e); | 10 bis 74,8 Gew.% Gerüststoff(e); |
| | 0,1 bis 10 Gew.-% Enzym(e); | 25 bis 89,8 Gew.-% Wasser; |
| | 24,9 bis 89,8 Gew.-% Wasser; | 0,1 bis 15 Gew.-% Bleichmittel; |
| | 0,01 bis 15 Gew.% Sulfonsäuregruppenhaltiges Polymer | 0,01 bis 8 Gew.-% kationische und/oder amphotere Polymere |
| 19 | 10 bis 74,8 Gew.-% Gerüststoff(e); | 10 bis 74,8 Gew.% Gerüststoff(e); |
| | 0,1 bis 10 Gew.-% Enzym(e); | 25 bis 89,8 Gew.-% Wasser; |
| | 24,9 bis 89,7 Gew.-% Wasser; | 0,1 bis 15 Gew.-% Bleichmittel; |
| | 0,2 bis 10,0 nichtionisches Tensid | 0,01 bis 8 Gew.-% kationische und/oder amphotere Polymere |
| 20 | 10 bis 74,7 Gew.-% Gerüststoff(e); | 10 bis 74,8 Gew.% Gerüststoff(e); |
| | 0,1 bis 10 Gew.-% Enzym(e); | 25 bis 89,8 Gew.-% Wasser; |
| | 24,9 bis 89, 6 Gew.-% Wasser; | 0,1 bis 15 Gew.-% Bleichmittel; |
| | 0,2 bis 10,0 nichtionisches Tensid; | 0,01 bis 8 Gew.-% kationische und/oder |
| | 0,01 bis 15 Gew.% Sulfonsäuregruppenhaltiges Polymer | amphotere Polymere |
| 21 | 10 bis 75 Gew.-% Gerüststoff(e); | 10 bis 74,7 Gew.% Gerüststoff(e); |
| | 0,1 bis 10 Gew.-% Enzym(e); | 25 bis 89,7 Gew.-% Wasser; |
| | 24,9 bis 89,9 Gew.-% Wasser; | 0,1 bis 15 Gew.-% Bleichmittel; |
| | | 0,01 bis 15 Gew.% Sulfonsäuregruppenhaltiges Polymer; |
| | | 0,01 bis 8 Gew.-% kationische und/oder amphotere Polymere |
| 22 | 10 bis 74,9 Gew.-% Gerüststoff(e); | 10 bis 74,7 Gew.% Gerüststoff(e); |
| | 0,1 bis 10 Gew.-% Enzym(e); | 25 bis 89,7 Gew.-% Wasser; |
| | 24,9 bis 89,8 Gew.-% Wasser, | 0,1 bis 15 Gew.-% Bleichmittel; |
| | 0,01 bis 15 Gew.% Sulfonsäuregruppenhaltiges Polymer | 0,01 bis 15 Gew.% Sulfonsäuregruppenhaltiges Polymer; |
| | | 0,01 bis 8 Gew.-% kationische und/oder amphotere Polymere |
| 23 | 10 bis 74,8 Gew.-% Gerüststoff(e); | 10 bis 74,7 Gew.% Gerüststoff(e); |
| | 0,1 bis 10 Gew.-% Enzym(e); | 25 bis 89,7 Gew.-% Wasser; |
| | 24,9 bis 89,7 Gew.-% Wasser; | 0,1 bis 15 Gew.-% Bleichmittel; |
| | 0,2 bis 10,0 nichtionisches Tensid | 0,01 bis 15 Gew.% Sulfonsäuregruppenhaltiges Polymer, |
| | | 0,01 bis 8 Gew.-% kationische und/oder amphotere Polymere |
| 24 | 10 bis 74,7 Gew.-% Gerüststoff(e); | 10 bis 74,7 Gew.% Gerüststoff(e); |
| | 0,1 bis 10 Gew.-% Enzym(e); | 25 bis 89,7 Gew.-% Wasser; |
| | 24,9 bis 89, 6 Gew.-% Wasser; | 0,1 bis 15 Gew.-% Bleichmittel; |
| | 0,2 bis 10,0 nichtionisches Tensid; | 0,01 bis 15 Gew.% Sulfonsäuregruppenhaltiges Polymer; |
| | 0,01 bis 15 Gew.% Sulfonsäuregruppenhaltiges Polymer | 0,01 bis 8 Gew.-% kationische und/oder amphotere Polymere |
| 25 | 10 bis 75 Gew.-% Gerüststoff(e); | 10 bis 74,7 Gew.% Gerüststoff(e); |
| | 0,1 bis 10 Gew.-% Enzym(e); | 25 bis 89,7 Gew.-% Wasser; |
| | 24,9 bis 89,9 Gew.-% Wasser; | 0,1 bis 15 Gew.-% Bleichmittel |
| | | 0,1 bis 10 Gew.-% Alkanolamin; |
| | | 0,01 bis 8 Gew.-% kationische und/oder amphotere Polymere |
| 26 | 10 bis 74,9 Gew.-% Gerüststoff(e); | 10 bis 74,7 Gew.% Gerüststoff(e); |
| | 0,1 bis 10 Gew.-% Enzym(e); | 25 bis 89,7 Gew.-% Wasser; |
| | 24,9 bis 89,8 Gew.-% Wasser; | 0,1 bis 15 Gew.-% Bleichmittel |
| | 0,01 bis 15 Gew.% Sulfonsäuregruppenhaltiges Polymer | 0,1 bis 10 Gew.-% Alkanolamin; |
| | | 0,01 bis 8 Gew.-% kationische und/oder amphotere Polymere |
| 27 | 10 bis 74,8 Gew.-% Gerüststoff(e); | 10 bis 74,7 Gew.% Gerüststoff(e); |
| | 0,1 bis 10 Gew.-% Enzym(e); | 25 bis 89,7 Gew.-% Wasser; |
| | 24,9 bis 89,7 Gew.-% Wasser; | 0,1 bis 15 Gew.-% Bleichmittel |
| | 0,2 bis 10,0 nichtionisches Tensid | 0,1 bis 10 Gew.-% Alkanolamin; |
| | | 0,01 bis 8 Gew.-% kationische und/oder amphotere Polymere |
| 28 | 10 bis 74,7 Gew.-% Gerüststoff(e); | 10 bis 74,7 Gew.% Gerüststoff(e); |
| | 0,1 bis 10 Gew.-% Enzym(e); | 25 bis 89,7 Gew.-% Wasser; , |
| | 24,9 bis 89, 6 Gew.-% Wasser; | 0,1 bis 15 Gew.-% Bleichmittel |
| | 0,2 bis 10,0 nichtionisches Tensid; | 0,1 bis 10 Gew.-% Alkanolamin; |
| | 0,01 bis 15 Gew.% Sulfonsäuregruppenhaltiges Polymer | 0,01 bis 8 Gew.-% kationische und/oder amphotere Polymere |
| 29 | 10 bis 75 Gew.-% Gerüststoff(e); | 10 bis 74,6 Gew.% Gerüststoff(e); |
| | 0,1 bis 10 Gew.-% Enzym(e); | 25 bis 89,6 Gew.-% Wasser; |
| | 24,9 bis 89,9 Gew.-% Wasser; | 0,1 bis 15 Gew.-% Bleichmittel; |
| | | 0,01 bis 15 Gew.% Sulfonsäuregruppenhaltiges Polymer, |
| | | 0,1 bis 10 Gew.-% Alkanolamin; |
| | | 0,01 bis 8 Gew.-% kationische und/oder amphotere Polymere |
| 30 | 10 bis 74,9 Gew.-% Gerüststoff(e); | 10 bis 74,6 Gew.% Gerüststoff(e); |
| | 0,1 bis 10 Gew.-% Enzym(e); | 25 bis 89,6 Gew.-% Wasser; |
| | 24,9 bis 89,8 Gew.-% Wasser; | 0,1 bis 15 Gew.-% Bleichmittel; |
| | 0,01 bis 15 Gew.% Sulfonsäuregruppenhaltiges Polymer | 0,01 bis 15 Gew.% Sulfonsäuregruppen-haltiges Polymer; |
| | | 0,1 bis 10 Gew.-% Alkanolamin; |
| | | 0,01 bis 8 Gew.-% kationische und/oder amphotere Polymere |
| 31 | 10 bis 74,8 Gew.-% Gerüststoff(e); | 10 bis 74,6 Gew.% Gerüststoff(e); |
| | 0,1 bis 10 Gew.-% Enzym(e); | 25 bis 89,6 Gew.-% Wasser; |
| | 24,9 bis 89,7 Gew.-% Wasser; | 0,1 bis 15 Gew.-% Bleichmittel; |
| | 0,2 bis 10,0 nichtionisches Tensid | 0,01 bis 15 Gew.% Sulfonsäuregruppenhaltiges Polymer; |
| | | 0,1 bis 10 Gew.-% Alkanolamin; |
| | | 0,01 bis 8 Gew.-% kationische und/oder amphotere Polymere |
| 32 | 10 bis 74,7 Gew.-% Gerüststoff(e); | 10 bis 74,6 Gew.% Gerüststoff(e); |
| | 0,1 bis 10 Gew.-% Enzym(e); | 25 bis 89,6 Gew.-% Wasser; |
| | 24,9 bis 89, 6 Gew.-% Wasser; | 0,1 bis 15 Gew.-% Bleichmittel; |
| | 0,2 bis 10,0 nichtionisches Tensid; | 0,01 bis 15 Gew.% Sulfonsäuregruppenhaltiges Polymer; |
| | 0,01 bis 15 Gew.% Sulfonsäuregruppenhaltiges Polymer | |
| | | 0,1 bis 10 Gew.-% Alkanolamin; |
| | | 0,01 bis 8 Gew.-% kationische und/oder amphotere Polymere |

Hinsichtlich ihrer Abfüllbarkeit und Dosierbarkeit haben sich solche Kombinationsprodukte als vorteilhaft erwiesen, bei denen mindestens eines der Reinigungsmittel A oder B eine Viskosität von mehr als 10000 mPas, vorzugsweise mehr als 50000 mPas und insbesondere mehr als 100000 mPas aufweist. Kombinationsprodukte, dadurch gekennzeichnet, dass die Viskosität (Brookfield-Viskosimeter LVT-II bei 20 U/min und 20°C, Spindel 3) mindestens einer der Wasch- oder Reinigungsmittel A oder B zwischen 200 und 10000 mPas, vorzugsweise zwischen 500 und 7000 mPas und insbesondere zwischen 1000 und 4000 mPas beträgt, werden erfindungsgemäß bevorzugt Die Viskosität (Brookfield-Viskosimeter LVT-II bei 20 U/min und 20°C. Spindel 3) besonders bevorzugter Wasch- oder Reinigungsmittel liegt oberhalb 500 mPas, vorzugsweise oberhalb 1000 mPas und insbesondere oberhalb 2000 mPas.

Um die gewünschte Viskosität der erfindungsgemäß verwendeten Reinigungsmittelform (Löslichkeit, Wasch- und Reinigungsleistung, Stabilität des Gels) zu erreichen, werden diesen Mitteln vorzugsweise Verdickungsmittel, insbesondere Verdickungsmittel aus der Gruppe Agar-Agar, Carrageen, Tragant, Gummi arabicum, Alginate, Pektine, Polyosen, Guar-Mehl, Johannisbrotbaumkernmehl, Stärke, Dextrine, Gelatine, Casein, Carboxymethylcellulose, Kernmehlether, Polyacryl- uund Polymethacryl-Verbindungen, Vinylpolymere, Polycarbonsäuren, Polyether, Polyimine, Polyamide, Polykieselsäuren, Tonmineralien wie Montmorillonite, Zeolithe und Kieselsäuren zugesetzt, wobei es sich als besonders vorteilhaft erwiesen hat, wenn die Wasch- oder Reinigungsmittel das Verdickungsmittel in Mengen zwischen 0,1 und 8 Gew.-%, bevorzugt zwischen 0,2 und 6 Gew.-% und besonders bevorzugt zwischen 0,4 und 4 Gew.-% bezogen auf das Gesamtgewicht des Wasch- oder Reinigungsmittels, enthalten.

Aus der Natur stammende Polymere, die als Verdickungsmittel im Rahmen der vorliegenden Erfindung Verwendung finden, sind wie zuvor beschrieben beispielsweise Agar-Agar, Carrageen, Tragant, Gummi arabicum, Alginate, Pektine, Polyosen, Guar-Mehl, Johannisbrotbaumkernmehl, Stärke, Dextrine, Gelatine und Casein.

Abgewandelte Naturstoffe stammen vor allem aus der Gruppe der modifizierten Stärken und Cellulosen, beispielhaft seien hier Carboxymethylcellulose und andere Celluloseether, Hydroxyethyl- und -propylcellulose sowie Kernmehlether genannt.

Eine große Gruppe von Verdickungsmitteln, die breite Verwendung in den unterschiedlichsten Anwendungsgebieten finden, sind die vollsynthetischen Polymere wie Polyacryl- und Polymethacryl-Verbindungen, Vinylpolymere, Polycarbonsäuren, Polyether, Polyimine, Polyamide und Polyurethane. Verdickungsmittel aus diesen Substanzklassen sind kommerziell breit erhältlich und werden beispielsweise unter den Handelsnamen Acusol^{®}-820 (Methacrylsäure(stearylalkohol-20-EO)ester-Acrylsäure-Copolymer, 30%ig in Wasser, Rohm & Haas), Dapral^{®}-GT-282-S (Alkylpolyglykolether, Akzo), Deuterol^{®}-Polymer-11 (Dicarbonsäure-Copolymer, Schöner GmbH), Deuteron^{®}-XG (anionisches Heteropolysaccharid auf Basis von β-O-Glucose, D-Manose, D-Glucuronsäure, Schöner GmbH), Deuteron^{®}-XN (nichtionogenes Polysaccharid, Schöner GmbH), Dicrylan^{®}-Verdicker-O (Ethylenoxid-Addukt, 50%ig in Wasser/Isopropanol, Pfersse Chemie), EMA^{®}-81 und EMA^{®}-91 (Ethylen-Maleinsäureanhydrid-Copolymer, Monsanto), Verdicker-QR-1001 (Polyurethan Emulsion, 19-21%ig in Wasser/Diglykotether, Rohm & Haas). Mirox^{®}-AM (anionische Acrylsäure-Acrylsäureester-Copolymer-Dispersion, 25%ig in Wasser, Stockhausen), SER-AD-FX-1100

(hydrophobes Urethanpolymer, Servo Delden), Shellflo^{®}-S (hochmolekulares Polysaccharid, mit Formaldehyd stabilisiert, Shell) sowie Shellflo^{®}-XA (Xanthan-Biopolymer, mit Formaldehyd stabilisiert, Shell) angeboten.

Die erfindungsgemäßen Kombinationsprodukte umfassen neben den beiden flüssigen Reinigungsmittein A und B weiterhin ein Verpackungsmittel, In diesem Verpackungsmittel liegen die beiden Reinigungsmittel A und B voneinander getrennt vor, das heißt, sie bilden keine gemeinsame Phasengrenze aus, sondern befinden sich vielmehr in voneinander getrennten Bereichen des Verpackungsmittels.

Als ein solches Verpackungsmittel ist beispielsweise wasserunlösliche ein Zwei- oder Mehrkammerbehälter geeignet. Ein solcher Zwei- oder Mehrkammerbehälter weist typischerweise ein Gesamtvolumen zwischen 100 und 5000 ml, vorzugsweise zwischen 200 und 2000 ml aufweisen. Das Volumen der einzelnen Kammern beträgt vorzugsweise zwischen 50 und 2000 ml, bevorzugt zwischen 100 und 1000 ml. Bevorzugte Zwei- oder Mehrkammerbehälter weisen eine Flaschenform auf.

Zur Dosierung der flüssigen Reinigungsmittel verfügt der Zwei- oder Mehrkammerbehälter vorzugsweise über mindestens einen Ausguß, der beispielsweise in Form eines gemeinsamen Ausgusses für alle in der Flasche enthaltenen Mittel ausgestaltet sein kann. Bevorzugt werden jedoch solche Zwei- oder Mehrkammerbehälter, bei denen jede der Aufnahmekammern des Behälters über einen eigenen Ausguß verfügt. Durch eine solche Ausgestaltung wird beispielsweise eine Kontamination einzelner Kammern durch Inhaltsstoffe aus einer anderen Kammer vermieden.

Erfindungsgemäße Kombinationsprodukte, dadurch gekennzeichnet, daß es sich bei dem Verpackungsmittel um einen Zwei- oder Mehrkammerbehälter handelt, wobei vorzugsweise jede der Aufnahmekammern des Verpackungsmittels mit einem Ausguß versehen ist, werden bevorzugt.

In einer alternativen Ausführungsform handelt es sich bei dem Verpackungsmittel um einen wasserlöslichen Zwei- oder Mehrkammerbehälter, beispielsweise einen wasserlöslichen Beutel mit zwei oder mehr voneinander getrennten Aufnahmekammern.

Die Tiefziehkörper können zwei, drei oder mehr Aufnahmekammern aufweisen. Diese Aufnahmekammern können in dem Tiefziehteil nebeneinander und/oder übereinander und/oder ineinander angeordnet sein.

Als Verpackungsmaterialien für die wasserlöslichen Behälter eignen sich insbesondere wasserlösliche Polymere wie beispielsweise Celluloseether, Pektine, Polyethylenglycole, Polyvinylalkohole, Polyvinylpyrrolidone, Alginate, Gelatine oder Stärke.

Bei den wasserlöslichen Beuteln handelt es sich vorzugsweise um Tiefziehkörper oder Spritzgußkörper.

Als "Tiefziehkörper" werden im Rahmen der vorliegenden Anmeldung dabei solche Behälter bezeichnet, welche durch Tiefziehen eines ersten folienartigen Hüllmaterials erhalten werden. Das Tiefziehen erfolgt dabei vorzugsweise durch Verbringen des Hüllmaterials über eine in einer die Tiefziehebene bildenden Matrize befindlichen Aufnahmemulde und Einformen des Hüllmaterials in diese Aufnahmemulde durch Einwirkung von Druck und/oder Vakuum verformt wird. Das Hüllmaterial kann vor dabei vor oder während des Einformens durch die Einwirkung von Wärme und/oder Lösungsmittel und/oder Konditionierung durch gegenüber Umgebungsbedingungen veränderten relativen Luftfeuchten und/oder Temperaturen vorbehandelt werden. Die Druckeinwirkung kann durch zwei Teile eines Werkzeugs erfolgen, welche sich wie Positiv und Negativ zueinander verhalten und einen zwischen diese Werkzeuge verbrachten Film beim Zusammendrücken verformen. Als Druckkräfte eignet sich jedoch auch die Einwirkung von Druckluft und/oder das Eigengewicht der Folie und/oder das Eigengewicht einer auf die Oberseite der Folie verbrachten Aktivsubstanz.

Die tiefgezogenen Hüllmaterialien werden nach dem Tiefziehen vorzugsweise durch Einsatz eines Vakuums innerhalb der Aufnahmemulden und in ihrer durch den Tiefziehvorgang erzielten Raumform fixiert. Das Vakuum wird dabei vorzugsweise kontinuierlich vom Tiefziehen bis zum Befüllen bevorzugt bis zum Versiegeln und insbesondere bis zum Vereinzeln der Aufnahmekammern angelegt. Mit vergleichbarem Erfolgt ist allerdings auch der Einsatz eines diskontinuierlichen Vakuums beispielsweise zum Tiefziehen der Aufnahmekammern und (nach einer Unterbrechung) vor und während des Befüllens der Aufnahmekammern, möglich. Auch kann das kontinuierliche oder diskontinuierliche Vakuum in seiner Stärke variieren und beispielsweise zu Beginn des Verfahrens (beim Tiefziehen der Folie) höhere Werte annehmen als zu dessen Ende (beim Befüllen oder Versiegeln oder Vereinzeln).

Wie bereits erwähnt, kann das Hüllmaterial vor oder während des Einformens in die Aufnahmemulden der Matrizen durch die Einwirkung von Wärme vorbehandelt werden. Das Hüllmaterial, vorzugsweise ein wasserlöslicher oder wasserdispergierbarer Polymerfilm, werden dabei für bis zu 5 Sekunden, vorzugsweise für 0.1 bis 4 Sekunden, besonders bevorzugt für 0,2 bis 3 Sekunden und insbesondere für 0,4 bis 2 Sekunden auf Temperaturen oberhalb 60°C, vorzugsweise oberhalb 80°C, besonders bevorzugt zwischen 100 und 120°C und insbesondere auf Temperaturen zwischen 105 und 115°C erwärmt. Zur Abführung dieser Wärme, insbesondere aber auch zur Abführung der durch die in die tiefgezogenen Aufnahmekammern gefüllten Mittel eingebrachten Wärme (z.B. Schmelzen), ist es bevorzugt die eingesetzten Matrizen und die in diesen Matrizen befindlichen Aufnahmemulden zu kühlen. Die Kühlung erfolgt dabei vorzugsweise auf Temperaturen unterhalb 20°C, bevorzugt unterhalb 15°C, besonders bevorzugt auf Temperaturen zwischen 2 und 14°C und insbesondere auf Temperaturen zwischen 4 und 12°C. Vorzugsweise erfolgt die Kühlung kontinuierlich vom Beginn des Tiefziehvorganges bis zur Versiegelung und Vereinzelung der Aufnahmekammern. Zur Kühlung eignen sich insbesondere Kühlflüssigkeiten, vorzugsweise Wasser, welche in speziellen Kühlleitungen innerhalb der Matrize zirkuliert werden.

Diese Kühlung hat ebenso wie das zuvor beschriebene kontinuierliche oder diskontinuierliche Anlegen eines Vakuums den Vorteil, ein Zurückschrumpfen der tiefgezogenen Behältnisse nach dem Tiefziehen zu verhindern, wodurch nicht nur die Optik des Verfahrensproduktes verbessert wird, sondern gleichzeitig auch das Austreten der in die Aufnahmekammern gefüllten Mittel über den Rand der Aufnahmekammer, beispielsweise in die Siegelbereiche der Kammer, vermieden wird. Probleme bei der Versiegelung der befüllten Kammern werden so vermieden.

Bei den Tiefziehverfahren läßt sich zwischen Verfahren, bei denen das Hüllmaterial horizontal in eine Formstation und von dort in horizontaler Weise zum Befüllen und/oder Versiegeln und/oder Vereinzeln geführt wird und Verfahren, bei denen das Hüllmaterial über eine kontinuierlich umlaufende Matrizenformwalze (gegebenenfalls optional mit einer gegenläufig geführten Patrizenformwalze, welche die ausformenden Oberstempel zu den Kavitäten der Matrizenformwalze führen) geführt wird, unterscheiden. Die zuerst genannte Verfahrensvariante des Flachbettprozesses ist dabei sowohl kontinuierlich als auch diskontinuierlich zu betreiben, die Verfahrensvariante unter Einsatz einer Formwalze erfolgt in der Regel kontinuierlich. Alle genannten Tiefziehverfahren sind zur Herstellung der erfindungsgemäß bevorzugten Mittel geeignet. Die in den Matrizen befindlichen Aufnahmemulden können "in Reihe" oder versetzt angeordnet sein.

Die wasserlöslichen Behälter können auch durch Spritzgießen hergestellt werden. Spritzgießen bezeichnet dabei das Umformen einer Formmasse derart, daß die in einem Massezylinder für mehr als einen Spritzgießvorgang enthaltene Masse unter Wärmeeinwirkung plastisch erweicht und unter Druck durch eine Düse in den Hohlraum eines vorher geschlossenen Werkzeuges einfließt. Das Verfahren wird hauptsächlich bei nichthärtbaren Formmassen angewendet, die im Werkzeug durch Abkühlen erstarren. Der Spritzguß ist ein sehr wirtschaftliches modernes Verfahren zur Herstellung spanlos geformter Gegenstände und eignet sich besonders für die automatisierte Massenfertigung. Im praktischen Betrieb erwärmt man die thermoplastische Formmassen (Pulver, Körner, Würfel, Pasten u. a.) bis zur Verflüssigung (bis 180 °C) und spritzt sie dann unter hohem Druck (bis 140 MPa) in geschlossene, zweiteilige, das heißt aus Gesenk (früher Matrize) und Kern (früher Patrize) bestehende, vorzugsweise wassergekühlte Hohlformen, wo sie abkühlen und erstarren. Einsetzbar sind Kolben- und Schneckenspritzgußmaschinen.

Erfindungsgemäße Kombinationsprodukte, dadurch gekennzeichnet, dass es sich bei dem Verpackungsmittel um einen wasserlöslichen Behälter mit zwei voneinander getrennten Aufnahmekammern handelt, werden bevorzugt.

Werden die Reinigungsmittel A oder B in wasserlöslichen Behältern konfektioniert, so weisen sie abweichend von den weiter oben gemachten Angaben vorzugsweise eine Viskosität von mehr als 10000 mPas, vorzugsweise mehr als 50000 mPas und insbesondere mehr als 100000 mPas auf. Kombinationsprodukte, dadurch gekennzeichnet, dass sie in einem Verpackungsmittel mit zwei voneinander getrennten Aufnahmekammern vorliegen, wobei die Viskosität (Brookfield-Viskosimeter LVT-II bei 20 U/min und 20°C, Spindel 3) mindestens einer der Reinigungsmittel A oder B zwischen 5000 und 200000 mPas, vorzugsweise zwischen 10000 und 150000 mPas und insbesondere zwischen 20000 und 100000 mPas beträgt, werden erfindungsgemäß bevorzugt.

Die Dosierung der beiden flüssigen Reinigungsmittel A und B kann beispielsweise in die Dosierkammer in der Tür oder einen zusätzlichen Dosierbehälter im Innenraum der Geschirrspülmaschine oder direkt auf das verschmutzte Geschirr erfolgen. Alternativ können die beiden Reinigungsmittel auch auf eine der Innenwände der Geschirrspülmaschine, beispielsweise die Innenseite der Tür, dosiert werden.

Das Reinigungsmittel B weist einen Bleichmittelgehalt zwischen 0,1 und 15 Gew.% auf. Es ist bevorzugt, dass der Bleichmittelgehalt des Reinigungsmittels B, jeweils bezogen auf das Gesamtgewicht des Reinigungsmittels B, zwischen 0,5 und 15 Gew.-%, bevorzugt zwischen 2,0 und 15 Gew.%, besonders bevorzugt zwischen 3 und 12 Gew.% und insbesondere zwischen 5 und 10 Gew.-% beträgt. Der Bleichmittelgehalt der Reinigungsmittels A beträgt weniger als 0,1 Gew.-%. Besonders bevorzugte Verfahren sind dadurch gekennzeichnet, dass das Reinigungsmittel A keine Bleichmittel enthält.

Die zur Gruppe der Bleichmittel zählenden Substanzen wurden weiter oben im Text bereits beschrieben. Zur Vermeidung von Wiederholungen wird an dieser Stelle auf die dortigen Ausführungen verwiesen.

Verfahren bei denen dass das Reinigungsmittel B 0,1 bis 15 Gew.-% eines Chlorbleichmittels enthält, werden bevorzugt. Die maschinelle Reinigung von Geschirr in einer Geschirrspülmaschine, umfasst einen Vorspülgang und einen Reinigungsgang, dadurch gekennzeichnet, dass im Reinigungsgang an zwei aufeinander folgenden Zeitpunkten t1 und t2 zwei flüssige Reinigungsmittel A und B der Zusammensetzung:
A:
   - 10 bis 75 Gew.-% Gerüststoff(e);
   - 0,1 bis 10 Gew.-% Protease (n);
   - 24,9 bis 89,9 Gew.-% Lösungsmittel; und
B:
   - 10 bis 74,9 Gew.% Gerüststoff(e);
   - 25 bis 89,9 Gew.% Lösungsmittel;
   - 0,1 bis 15 Gew.-% Chlorbleichmittel
   in den Innenraum der Geschirrspülmaschine eindosiert werden, wobei das flüssige Reinigungsmittel A einen pH-Wert (20°C) zwischen 6 und 9 aufweist und zum Zeitpunkt t1 eindosiert wird, während das flüssige Reinigungsmittel B einen pH-Wert (20°C) zwischen 9 und 14 aufweist und zum Zeitpunkt t2 eindosiert wird.

Die Durchführung dieses bevorzugten Verfahrens erfolgt im Innenraum einer handelsüblichen Geschirrspülmaschine. Das Reinigungsprogramm kann bei einer Geschirrspülmaschine in der Regel vor Durchführung des Geschirrspülverfahrens durch den Verbraucher gewählt und festgelegt werden. Das in diesem bevorzugten Verfahren eingesetzte Reinigungsprogramm der Geschirrspülmaschine umfasst dabei mindestens einen Vorspülgang und einen Reinigungsgang. Bevorzugt werden Reinigungsprogramme, die weitere Reinigungs- oder Spülgänge, beispielsweise einen Klarspülgang umfassen. Das Verfahren ist also nicht auf solche Reinigungsprogramme beschränkt, die ausschließlich aus einem Vorspülgang und einem Reinigungsgang bestehen.

Das Verfahren ist mit besonderem Vorzug Bestandteil eines Reinigungsprogramms, umfassend einen Vorspülgang, einen Reinigungsgang sowie einen Klarspülgang. Die Reinigungsprogramme von automatischen Geschirrspülmaschinen können sich hinsichtlich ihrer Dauer, ihres Wasserverbrauchs und der Temperatur der Reinigungsflotte unterscheiden. Das Verfahren wird bevorzugt in Verbindung mit solchen Reinigungsprogrammen eingesetzt, bei denen die Waschflotte im Verlauf des Reinigungsgangs erwärmt wird.

In einer bevorzugten Ausführungsform des Verfahrens ist der Reinigungsgang, in dessen Verlauf die Reinigungsmittel A und B in den Innenraum der Geschirrspülmaschine eindosiert werden dadurch gekennzeichnet, dass in seinem Verlauf die Temperatur der Reinigungsflotte auf Werte oberhalb 30°C, vorzugsweise oberhalb 40°C und insbesondere oberhalb 50°C ansteigt.

Die Temperatur der Waschflotte zum Zeitpunkt t1 beträgt in einer bevorzugten Ausführungsform zwischen 12 und 45°C, vorzugsweise zwischen 15 und 40°C und insbesondere zwischen 20 und 35°C, während die Temperatur der Waschflotte zum Zeitpunkt t2 bevorzugt zwischen 30 und 65°C, vorzugsweise zwischen 35 und 60°C und insbesondere zwischen 40 und 55°C beträgt.

Zum Zeitpunkt der Dosierung der Reinigungsmittel A und B kann die Waschflotte die gleichen oder unterschiedliche Temperaturen aufweisen. Bevorzugt ist die Temperatur der Waschflotte zum Zeitpunkt t1 von der Temperatur der Waschflotte zum Zeitpunkt t2 verschieden, wobei die Temperatur zum Zeitpunkt t1 oberhalb oder unterhalb der Temperatur zum Zeitpunkt t2 liegen kann. Besonders vorteilhafte Reinigungsergebnisse konnten in Verfahren erzielt werden, bei denen die Temperatur der Waschflotte zum Zeitpunkt t1 unterhalb der Temperatur der Waschflotte zum Zeitpunkt t2 lag. Entsprechende Verfahren werden daher bevorzugt.

Zur Optimierung der Reinigungsleistung in dem erfindungsgemäßen Verfahrens liegt die Temperatur der Waschflotte zum Zeitpunkt t2 vorzugsweise mindestens 5°C, bevorzugt mindestens 10°C und insbesondere zwischen 10 und 40°C, ganz besonders jedoch zwischen 10 und 20°C oberhalb der Temperatur der Waschflotte zum Zeitpunkt t1.

Die Dosierung der beiden flüssigen Reinigungsmittel A und B erfolgt im Verlauf des Reinigungsgangs an zwei aufeinander folgenden Zeitpunkten t1 und t2, wobei das Reinigungsmittel A zum Zeitpunkt t1 und das Reinigungsmittel B zum Zeitpunkt t2 eindosiert wird und der Zeitpunkt t1 zeitlich vor dem Zeitpunkt t2 liegt.

Der Zeitpunkt t1 liegt vorzugsweise innerhalb der ersten zehn Minuten nach Beginn des Reinigungsgangs, bevorzugt innerhalb der ersten acht Minuten nach Beginn des Reinigungsgangs und insbesondere innerhalb der ersten fünf Minuten nach Beginn des Reinigungsgangs.

Die zeitliche Differenz zwischen den Zeitpunkten t1 und t2 beträgt vorzugsweise zwischen 2 und 30

Minuten, bevorzugt zwischen 4 und 25 Minuten und insbesondere zwischen 6 und 20 Minuten.

Zur Optimierung der Reinigungsleistung in dem Verfahrens ist es weiterhin vorgesehen, die pH-Werte der Reinigungsmittel A und B in engen Grenzen zu halten. Bevorzugte Verfahren sind dadurch gekennzeichnet, dass das Reinigungsmittel A einen pH-Wert (20°C) zwischen 6,5 und 8,5, vorzugsweise zwischen 7 und 8 aufweist, während der pH-Wert (20°C) des Reinigungsmittels B zwischen 9,5 und 13, vorzugsweise zwischen 10 und 12 liegt.

Insbesondere bevorzugt werden Verfahren, bei denen sich der pH-Wert (20°C) des flüssigen Reinigungsmittels A vom pH-Wert (20°C) des flüssigen Reinigungsmittels B um mindestens zwei Einheiten unterscheidet, da in diesen Verfahren besonders gute Reinigungsergebnisse erzielt werden können.

Die Reinigungsmittel A und B werden vorzugsweise aus einem autarken Dosiergerät in das Innere der Geschirrspülmaschine gefördert. Als "autark" wird dabei ein Dosiergerät bezeichnet, welches kein integraler Bestandteil der eingesetzten Geschirrspülmaschine ist. Ein solches Dosiergerät verfügt vorzugsweise über einen eigenen Vorratsbehälter für die Reinigungsmittel A und B und über eine eigene Dosiervorrichtung zur Förderung und Dosierung der Reinigungsmittel A und B in den Innenraum der Geschirrspülmaschine. In einer besonders bevorzugten Ausführungsform ist das Dosiergerät weiterhin mit einer eigenständigen Energieversorgung versehen.

Die Reinigungsmittel A und B können jeweils über ein eigenständiges Dosiergerät in das Innere der Geschirrspülmaschine gefördert werden. Bevorzugt ist es jedoch, die Reinigungsmittel A und B in einem gemeinsamen Dosiergerät miteinander zu kombinieren. Die flüssigen Reinigungsmittel A und B liegen dazu in einer bevorzugten Ausführungsform in einem wasserunlöslichen Zwei- oder Mehrkammervorratsbehälter vor. Die Reinigungsmittel A und B sind in diesem Behälter vorzugsweise räumlich voneinander getrennt und werden aus diesem Behälter in den Innenraum der Geschirrspülmaschine dosiert. Durch die Trennung der Reinigungsmittel voneinander werden physikalische und chemische Wechselwirkungen der Reinigungsmittel unterbunden.

Das Volumen der jeweiligen Kammern des Vorratsbehälters ist vorzugsweise ausreichend für die Aufnahme von mindestens fünf, vorzugsweise mindestens zehn und besonders bevorzugt mindestens 20 Dosiereinheiten eines Reinigungsmittels A bzw. B. Da die Dosiermenge der Reinigungsmittel A und B im Verlauf eines Reinigungsverfahrens vorzugsweise zwischen 5 und 50 ml, bevorzugt zwischen 10 und 40 ml und insbesondere zwischen 10 und 30 ml beträgt, beträgt das bevorzugte Volumen der Vorratskammer für das Reinigungsmittel A bzw. für das Reinigungsmittel B mindestens 25 ml, bevorzugt mindestens 50 und insbesondere mindestens 100 ml. Bevorzugt werden Dosiergeräte, die je eine Kammer für die -Reinigungsmittel A und B aufweisen, wobei das Volumen jeder dieser Kammern zwischen 50 und 1000 ml, bevorzugt zwischen 100 und 800 ml und insbesondere zwischen 200 und 600 ml beträgt.

Überraschenderweise wurde festgestellt, dass die Reinigungsleistung in dem Verfahren neben den zuvor genannten Parametern weiterhin auch durch die Dosierrate des Dosiergeräts beeinflusst werden kann. Die Dosierrate des Dosiergeräts beträgt vorzugsweise zwischen 1 und 40 ml pro Minute, bevorzugt zwischen 2 und 30 ml pro Minute und insbesondere zwischen 4 und 20 ml pro Minute.

Die in dem Verfahren eingesetzten Reinigungsmittel A und B enthalten neben weiteren wasch- oder reinigungsaktiven Inhaltsstoffen Gerüststoffe. Zu den Gerüststoffe zählen dabei insbesondere die Zeolithe, Silikate, Carbonate, organische Cobuilder und -wo keine ökologischen Vorurteile gegen ihren Einsatz bestehen- auch die Phosphate. Eine detaillierte Beschreibung dieser Gerüststoffe findet sich weiter oben im Text.

Die flüssigen Reinigungsmittel A und/oder B enthalten vorzugsweise einen Gewichtsanteil des kristallinen schichtförmigen Silikats der Formel NaMSiₓO₂ₓ₊₁ y H₂O von 0,1 bis 20 Gew.% von 0,2 bis 15 Gew.% und insbesondere von 0,4 bis 10 Gew.%, jeweils bezogen auf das Gewicht des jeweiligen Reinigungsmittels A oder B, enthalten sind.

Im Rahmen der vorliegenden Erfindung ist es bevorzugt, dass diese(s) Silikat(e), vorzugsweise Alkalisilikate, besonders bevorzugt kristalline oder amorphe Alkalidisilikate, in den flüssigen Reinigungsmittel A und/oder B in Mengen von 2 bis 40 Gew.%, vorzugsweise von 3 bis 30 Gew.-% und insbesondere von 5 bis 25 Gew.-%, jeweils bezogen auf das Gewicht des jeweiligen Reinigungsmittels A oder B, enthalten sind.

Werden im Rahmen der vorliegenden Anmeldung Phosphate als wasch- oder reinigungsaktive Substanzen in den flüssigen Reinigungsmitteln A und/oder B eingesetzt, so enthalten bevorzugte Kombinationsprodukte diese(s) Phosphat(e), vorzugsweise Alkalimetallphosphat(e), besonders bevorzugt Pentanatrium- bzw. Pentakaliumtriphosphat (Natrium- bzw. Kaliumtripolyphosphat), in Mengen von 5 bis 60 Gew.-%, vorzugsweise von 15 bis 45 Gew.-% uns insbesondere von 20 bis 40 Gew.%, jeweils bezogen auf das Gewicht des jeweiligen Reinigungsmittels A oder B, enthalten sind.

Als organische Cobuilder sind insbesondere Polycarboxylate / Polycarbonsäuren, polymere Polycarboxylate, Asparaginsäure, Polyacetale, Dextrine, weitere organische Cobuilder sowie Phosphonate zu nennen. Diese Stoffklassen wurden bereits in vorherigen Abschnitten der Beschreibung beschrieben.

Mit besonderem Vorzug wird als Gerüstsubstanz die Citronensäure oder Salze der Citronensäure eingesetzt. Kombinationsprodukte, dadurch gekennzeichnet, dass das mindestens eine der Reinigungsmittel A oder B Citronensäure oder ein Salz der Citronensäure enthält und das der Gewichtsanteil der Citronensäure oder des Salzes der Citronensäure, bezogen auf das Gesamtgewicht des Reinigungsmittels, zwischen 0,2 und 12 Gew.-%, bevorzugt zwischen 0,2 und 8 Gew.-% und insbesondere zwischen 0,2 und 6 Gew.-% beträgt, werden erfindungsgemäß bevorzugt.

Eine weitere besonders bevorzugte Gerüstsubstanz ist die Methylglycindiessidsäure (MGDA). Erfindungsgemäße Verfahren, dadurch gekennzeichnet, dass das Reinigungsmittel Methylglycindiessigsäure oder ein Salz der Methylglycindiessigsäure enthält und das der Gewichtsanteil der Methylglycindiessigsäure oder des Salzes der Methylglycindiessigsäure vorzugsweise zwischen 0,2 und 12 Gew.%, bevorzugt zwischen 0,2 und 8 Gew.% und insbesondere zwischen 0,2 und 6 Gew.-% beträgt, werden erfindungsgemäß bevorzugt.

Der Gehalt von Wasch- oder Reinigungsmitteln an (co-)polymeren Polycarboxylaten beträgt vorzugsweise 0,1 bis 10 Gew.%, bevorzugt 0,2 bis 8 Gew.%, besonders bevorzugt 0,4 bis 6 Gew.-% und insbesondere zwischen 0,4 und 4 Gew.-%.

Als weiteren Bestandteil enthält die in dem Verfahren als Reinigungsmittel A eingesetzte Zusammensetzung Enzyme. Zur Vermeidung von Wiederholungen wird an dieser Stelle auf die ausführliche Beschreibung weiter oben im Text verwiesen.

Wie eingangs ausgeführt, beträgt der Gewichtsanteil der Enzyme am Gesamtgewicht des flüssigen Reinigungsmittel A zwischen 0,1 und 10 Gew.%. In besonders bevorzugten Kombinationsprodukten beträgt der Gewichtsanteil des Enzyms am Gesamtgewicht des Reinigungsmittels A zwischen 0,2 und 9 Gew.-% und insbesondere zwischen 0,5 und 8 Gew.-%.

Obgleich das flüssige Reinigungsmittel B selbstverständlich auch Enzyme enthalten kann, ist es doch bevorzugt, dass der Enzymgehalt des Reinigungsmittels B weniger als 2 Gew.-%, vorzugsweise weniger als 1 Gew.%, besonders bevorzugt weniger als 0,5 Gew.% und insbesondere weniger als 0,1 Gew.-% beträgt. Besonders bevorzugte Verfahren sind dadurch gekennzeichnet, dass das flüssige Reinigungsmittel B keine Enzyme enthält.

Bevorzugt werden ein oder mehrere Enzyme und/oder Enzymzubereitungen, vorzugsweise feste oder flüssige Protease-Zubereitungen und/oder Amylase-Zubereitungen eingesetzt. In einer besonders bevorzugten Ausführungsform weist das flüssige Reinigungsmittel A eine Kombination von Protease- und Amylase-Zubereitungen auf.

Als Lösungsmittel sind bei den in dem Verfahren eingesetzten Reinigungsmittel A und B neben Wasser weiterhin auch die bereits zuvor beschriebenen organischen Lösungsmittel geeignet, wobei den ebenfalls beschriebenen organischen Amine und/oder der Alkanolaminen eine besondere Bedeutung zukommt.

Besonders bevorzugte Reinigungsmittel A und/oder B enthalten, bezogen auf das Gesamtgewicht des jeweiligen Reinigungsmittels, zwischen 0,1 und 10 Gew.-%, vorzugsweise zwischen 0,5 und 8 Gew.-% und insbesondere zwischen 1,5 und 6 Gew.% eines organischen Lösungsmittel aus der Gruppe der organischen Amins und der Alkanolamine. Besonders bevorzugt werden Verfahren, bei denen das flüssige Reinigungsmittel B, bezogen auf das Gesamtgewicht des Reinigungsmittels B, einen Gewichtsanteil eines organischen Lösungsmittel aus der Gruppe der organischen Amins und der Alkanolamine zwischen 0,1 und 10 Gew.%, vorzugsweise zwischen 0,5 und 8 Gew.-% und insbesondere zwischen 1,5 und 6 Gew.% aufweist, während der Gewichtsanteil an organischem Lösungsmittel aus der Gruppe der organischen Amine und der Alkanolamine in dem flüssigen Reinigungsmittel A, bezogen auf das Gesamtgewicht des Reinigungsmittels A, bevorzugt weniger als 5 Gew.-%, vorzugsweise weniger als 3 Gew.-%, besonders bevorzugt weniger als 1 Gew.% und ganz besonders bevorzugt weniger als 0,1 Gew.-% beträgt und insbesondere kein organischen Lösungsmittel aus der Gruppe der organischen Amine und der Alkanolamine in dem Reinigungsmittel A enthalten ist.

Hinsichtlich ihrer Dosierbarkeit im Verlauf des bevorzugten Reinigungsverfahrens mit zeitversetzter Dosierung haben sich solche Reinigungsmittel als vorteilhaft erwiesen, die eine Viskosität von mehr als 10000 mPas, vorzugsweise mehr als 50000 mPas und insbesondere mehr als 100000 mPas aufweisen.

## Patentansprüche

1. Verwendung eines Kombinationsproduktes, umfassend ein Verpackungsmittel und zwei in diesem Verpackungsmiltel befindliche voneinander getrennte flüssigen Reinigungsmittel A und B der Zusammensetzung:
A:
- 10 bis 75 Gew.-% Gerüststoff(e);
- 0,1 bis 10 Gew.-% Protease(n);
- 24,9 bis 89,9 Gew.-% Wasser; und
B:
- 10 bis 74,9 Gew.% Gerüststoff(e);
- 25 bis 89,9 Gew.-% Wasser;
- 0,1 bis 15 Gew.-% Bleichmittel
**dadurch gekennzeichnet, dass**
- das flüssige Reinigungsmittel A weniger als 0,1 Gew.-% Bleichmittel und insgesamt 0,1 bis 10 Gew.-% Enzym(e) enthalt und einen pH-Wert (20°C) zwischen 6 und 9 aufweist;
- das flüssige Reinigungsmittel B weniger als 0.1 Gew.-% Enzym enthält und einen pH-Wert (20°C) aufweist, der sich um mindestens zwei Einheiten vom pH-Wert (20°C) des Reinigungsmittels A unterscheidet;
als Reinigungsmittel beim maschinellen Geschirrspülen.

2. Verwendung nach Anspruch 1, **dadurch gekennzeichnet, dass** das Reinigungsmittel A einen pH-Wert (20'C) zwischen 6.5 und 8,5, vorzugsweise zwischen 7 und 8 aufweist.

3. Verwendung nach einem der Ansprüche 1 oder 2, **dadurch gekennzeichnet, dass** das Reinigungsmittel B einen pH-Wert (20°C) zwischen 4 und 7. vorzugsweise zwischen 5 und 6 aufweist.

4. Verwendung nach einem der Ansprüche 1 bis 3, **dadurch gekennzeichnet, dass** das Reinigungsmittel B
- 15 bis 55 Gew.-% Gerüststoff(e);
- 25 bis 80 Gew.-% Wasser
- 0,1 bis 15 Gew.% Sauerstoffbleichmittel;
- 0,01 bis 5 Gew.-% Bleichaktivator und/oder Bleichkalalysator enthält.

5. Verwendung nach einem der Ansprüche 1 oder 2, **dadurch gekennzeichnet, dass** das Reinigungsmittel B einen pH-Wert (20°C) zwischen 9.5 und 14, vorzugsweise zwischen 10 und 12 aufweist.

6. Verwendung nach Anspruch 5 **dadurch gekennzeichnet, dass** das Reinigungsmittel B
- 15 bis 55 Gew.-% Gerüststoff(e);
- 25 bis 80 Gew.-% Wasser
- 2 bis 20 Gew.% Chlorbleichmittel enthält.

7. Verwendung nach einem der Ansprüche 1 bis 6, **dadurch gekennzeichnet, dass** das Reinigungsmittel A weiterhin 0,2 bis 10 Gew.-%, vorzugsweise 0,4 bis 7 Gew.-% und insbesondere 0,6 bis 6 Gew.-% nichtionische Tenside enthält.

8. Verwendung nach einem der Ansprüche 1 bis 7, **dadurch gekennzeichnet, dass** das mindestens eines der Reinigungsmittel A oder B weiterhin ein organisches Lösungsmittel enthält.

9. Verwendung nach Anspruch 8, **dadurch gekennzeichnet, dass** es sich bei dem organischen Lösungsmittel um ein organisches Amin, vorzugsweise um Ethanolamin handelt, wobei das Gewichtsverhältnis von Wasser zu organischem Amin in dem Reinigungsmitttel A oder B mehr als 1:1, vorzugsweise mehr als 2:1 und insbesondere mehr als 5:1 beträgt.

10. Verwendung nach einem der Ansprüche 1 bis 9, **dadurch gekennzeichnet, dass** das Reinigungsmittel B weiterhin 0,01 bis 15 Gew.-%, vorzugsweise 0,02 bis 12 Gew.-% und insbesondere 0,1 bis 8 Gew.-% eines oder mehrerer wasch- oder reinigungsaktiver Polymere enthält.

11. Verwendung nach einem der Ansprüche 1 bis 10, **dadurch gekennzeichnet, dass** das maschinelle Geschirrspülmittel Methylglycindiessigsäure oder ein Salz der Methylglycindiessigsäure enthält und das der Gewichtsanteil der Methylglycindiessigsäure oder des Salzes der Methylglycindiessigsäure vorzugsweise zwischen 0,2 und 12 Gew.-%, bevorzugt zwischen 0.2 und 8 Gew.-% und insbesondere zwischen 0,2 und 6 Gew.-% beträgt.

12. Verwendung nach einem der Ansprüche 1 bis 11, **dadurch gekennzeichnet, dass** die Viskosität (Brookfield-Viskosimeter LVT -II bei 20 U/min und 20°C, Spindel 3) mindestens einer der Reinigungsmittel A oder B zwischen 200 und 10000 mPas, vorzugsweise zwischen 500 und 7000 mPas und insbesondere zwischen 1000 und 4000 mPas beträgt.

13. Verwendung nach einem der Ansprüche 1 bis 12, **dadurch gekennzeichnet, dass** es sich bei dem Verpackungsmittel um eine Zwei- oder Mehrkammerflasche handelt, wobei vorzugsweise jede der Aufnahmekammern des Verpackungsmittels mit einem Ausguß versehen Ist.

14. Verwendung nach einem der Ansprüche 1 bis 13 zur Entfernung bleichbarer Verschmutzungen, vorzugsweise zur Entfernung von Teeverschmutzungen, auf harten Oberflächen.

15. Verwendung nach einem der Ansprüche 1 bis 13 zur Reinigung eingetrockneter und/oder angebrannter Anschmutzungen, insbesondere zur Reinigung eingetrockneter und/oder angebrannter Anschmulzungen beim maschinellen Geschirrspülen.

## Claims

1. The use of a combination product, comprising a packaging means and two liquid cleaning agents A and B separated from each other in this packaging means, and of composition:
A:
- 10 to 75% by weight of builder(s);
- 0.1 to 10% by weight of protease(s):
- 24.9 to 89.9% by weight of water; and
B:
- 10 to 74.9% by weight of builder(s);
- 25 to 89.9% by weight of water;
- 0.1 to 15% by weight of bleaching agent;
**characterized in that**
- the liquid cleaning agent A contains less than 0.1% of bleaching agent and all in all, 0.1 to 10% by weight of enzyme(s) and has a pH value (20°C) between 6 and 9,
- the liquid cleaning agent B contains less than 0.1% by weight of enzyme and has a pH value (20°C) which differs by at least two units from the pH value (20°C) of the cleaning agent A;
as a cleaning agent during machine dishwashing.

2. The use according to claim 1, **characterized in that** the cleaning agent A has a pH value (20°C) between 6.5 and 8.5, preferably between 7 and 8.

3. The use according to any of claims 1 or 2, **characterized in that** the cleaning agent B has a pH value (20°C) between 4 and 7, preferably between 5 and 6.

4. The use according to any of claims 1 to 3, **characterized in that** the cleaning agent B contains
- 15 to 55% by weight of builder(s);
- 25 to 80% by weight of water;
- 0.1 to 15% by weight of oxygen bleaching agent;
- 0.01 to 5% by weight of the bleaching activator and/or bleaching catalyst.

5. The use according to any of claims 1 or 2, **characterized in that** the cleaning agent B has a pH value (20°C) between 9.5 and 14, preferably between 10 and 12.

6. The use according to claim 5, **characterized in that** the cleaning agent B contains
- 15 to 55% by weight of builder(s);
- 25 to 80% by weight of water;
- 2 to 20% by weight of the chlorine bleaching agent.

7. The use according to any of claims 1 to 6, **characterized in that** the cleaning agent A further contains 0.2 to 10% by weight, preferably 0.4 to 7% by weight and in particular 0.6 to 6% by weight of non-ionic surfactants.

8. The use according to any of claims 1 to 7, **characterized in that** at least one of the cleaning agents A and B further contains an organic solvent.

9. The use according to claim 8, **characterized in that** as for the organic solvent, this is an organic amine, preferably ethanolamine, the weight ratio of water to the organic amine in the cleaning agent A or B is greater than 1:1, preferably greater than 2:1 and in particular greater than 5:1.

10. The use according to any of claims 1 to 9, **characterized in that** the cleaning agent B further contains 0.01 to 15% by weight, preferably 0.02 to 12% by weight and in particular 0.1 to 8% by weight of one or more are polymers having a washing and cleaning action.

11. The use according to any of claims 1 to 10, **characterized in that** the machine dishwashing agent contains methylglycine-diacetic acid or a salt of methylglycine-diacetic acid and that the weight proportion of methylglycine-diacetic acid or of the salt of methylglycine-diacetic acid is preferably between 0.2 and 12% by weight, preferably between 0.2 and 8% by weight and in particular between 0.2 and 6% by weight.

12. The use according to any of claims 1 to 11, **characterized in that** the viscosity (Brookfield viscosimeter LVT-II at 20 rpm and 20°C, spindle 3) of at least one of the cleaning agents A or B is between 200 and 10,000 mPa.s, preferably between 500 and 7,000 mPa.s and in particular between 1,000 and 4,000 mPa.s.

13. The use according to any of claims 1 to 12, **characterized in that** as for the packaging means, this is a bottle with two or multiple chambers, preferably each of the receiving chambers of the packaging means is provided with a spout.

14. The use according to any of claims 1 to 13, for removing bleachable stains, preferably for removing tea stains on hard surfaces.

15. The use according to any of claims 1 to 13, for cleaning dried and/or burnt soilings, in particular for cleaning dried and/or burnt soilings during machine dishwashing.

## Revendications

1. Utilisation d'un produit de combinaison comprenant un agent d'emballage et deux agents de nettoyage liquides A et B séparés l'un de l'autre, se trouvant dans cet agent d'emballage, dont la composition est :
A :
- à concurrence de 10 à 75 % en poids, une ou plusieurs substances de soutien ;
- à concurrence de 0,1 à 10 % en poids, une ou plusieurs protéases ;
- à concurrence de 24,9 à 89,9 % en poids, de l'eau ; et
B :
- à concurrence de 10 à 74,9 % en poids, une ou plusieurs substances de soutien ;
- à concurrence de 25 à 89,9 % en poids, de l'eau ;
- à concurrence de 0,1 à 15 % en poids, un ou plusieurs agents de
blanchiment ;
**caractérisée en ce que**
- l'agent de nettoyage liquide A contient un ou plusieurs agents de blanchiment à concurrence de moins de 0,1 % en poids et une ou plusieurs enzymes en une quantité totale de 0,1 à 10 % en poids, et présente une valeur de pH (20 °C) entre 6 et 9 ;
- l'agent de nettoyage liquide B contient une ou plusieurs enzymes à concurrence de moins de 0,1 % en poids et présente une valeur de pH (20 °C) qui se distingue de la valeur de pH (20 °C) de l'agent de nettoyage à concurrence d'au moins 2 unités ;
comme agent de nettoyage dans des lave-vaisselle mécaniques.

2. Utilisation selon la revendication 1, **caractérisée en ce que** l'agent de nettoyage A présente une valeur de pH (20 °C) entre 6,5 et 8,5, de préférence entre 7 et 8.

3. Utilisation selon l'une quelconque des revendications 1 ou 2, **caractérisée en ce que** l'agent de nettoyage B présente une valeur de pH (20 °C) entre 4 et 7, de préférence entre 5 et 6.

4. Utilisation selon l'une quelconque des revendications 1 à 3, **caractérisée en ce que** l'agent de nettoyage B contient :
- à concurrence de 15 à 55 % en poids, une ou plusieurs substances de soutien ;
- à concurrence de 25 à 80 % en poids, de l'eau ;
- à concurrence de 0,1 à 15 % en poids, un ou plusieurs agents de blanchiment oxygénés ;
- à concurrence de 0,01 à 5 % ; un ou plusieurs activateurs du blanchiment et/ou un ou plusieurs catalyseurs du blanchiment.

5. Utilisation selon l'une quelconque des revendications 1 ou 2, **caractérisée en ce que** l'agent de nettoyage B présente une valeur de pH (20 °C) entre 9,5 et 14, de préférence entre 10 et 12.

6. Utilisation selon la revendication 5, **caractérisée en ce que** l'agent de nettoyage B contient :
- à concurrence de 15 à 55 % en poids, une ou plusieurs substances de soutien ;
- à concurrence de 25 à 80 % en poids, de l'eau ;
- à concurrence de 2 à 20 % en poids, un ou plusieurs agents de blanchiment chlorés.

7. Utilisation selon l'une quelconque des revendications 1 à 6, **caractérisée en ce que** l'agent de nettoyage A contient en outre des agents tensioactifs non ioniques à concurrence de 0,2 à 10 % en poids, de préférence de 0,4 à 7 % en poids et en particulier de 0,6 à 6 % en poids.

8. Utilisation selon l'une quelconque des revendications 1 à 7, **caractérisée en ce qu'**au moins un des agents de nettoyage A ou B contient en outre un solvant organique.

9. Utilisation selon la revendication 8, **caractérisée en ce qu'**il s'agit, en ce qui concerne le solvant organique, d'une amine organique, de préférence de l'éthanolamine, le rapport pondéral de l'eau à l'amine organique dans l'agent de nettoyage A ou B étant supérieur à 1:1, de préférence supérieur à 2:1 et en particulier supérieur à 5:1.

10. Utilisation selon l'une quelconque des revendications 1 à 9, **caractérisée en ce que** l'agent de nettoyage B contient en outre un ou plusieurs polymères activant le lavage ou le nettoyage, à concurrence de 0,01 à 15 % en poids, de préférence de 0,02 à 12 % en poids et en particulier de 0,1 à 8 % en poids.

11. Utilisation selon l'une quelconque des revendications 1 à 10, **caractérisée en ce que** le détergent du lave-vaisselle mécanique contient de l'acide méthylglycidinediacétique ou bien un sel de l'acide méthylglycidinediacétique et **en ce que** la proportion de l'acide méthylglycidinediacétique ou du sel de l'acide méthylglycidinediacétique s'élève de préférence entre 0,2 et 12 % en poids, de préférence entre 0,2 et 8 % en poids et en particulier entre 0,2 et 6 % en poids.

12. Utilisation selon l'une quelconque des revendications 1 à 11, **caractérisée en ce que** la viscosité (viscosimètre de Brookfield LVT-II à 20 tours/minute et à 20 °C, broche 3) d'au moins un des agents de nettoyage A ou B s'élève entre 200 et 10 000 mPas, de préférence entre 500 et 7000 mPas et en particulier entre 1000 et 4000 mPas.

13. Utilisation selon l'une quelconque des revendications 1 à 12, **caractérisée en ce que**, en ce qui concerne l'agent d'emballage, il s'agit d'une bouteille à deux chambres ou plus, chacune des chambres de réception de l'agent d'emballage étant de préférence munie d'une sortie.

14. Utilisation selon l'une quelconque des revendications 1 à 13 pour éliminer des saletés qui peuvent être soumises à un blanchiment, de préférence pour éliminer des taches de thé sur des surfaces dures.

15. Utilisation selon l'une quelconque des revendications 1 à 13 pour le nettoyage de dépôts de crasses incorporés par séchage et/ou qui adhèrent par brûlage dans des lave-vaisselle mécaniques.
